# EUROPÄISCHE PATENTANMELDUNG

(11) **EP 4 575 323 A1**
(43) Veröffentlichungstag der Anmeldung: **25.06.2025**
(21) Anmeldenummer: 24222319.6
(22) Anmeldetag: 20.12.2024
(51) Int. Cl.: F24C 15/20

(54) **EINRICHTUNG ZUM BEDIENEN EINES KÜCHENGERÄTS IN FORM EINES KOCHFELDS UND/ODER EINER DUNSTABZUGS-VORRICHTUNG**

(30) Priorität: 21.12.2023 DE 102023213183
(71) Anmelder: BORA - Vertriebs GmbH & Co KG, 6342 Niederndorf (AT)
(72) Erfinder: Jungmann, Michael, 6342 Niederndorf (AT); Müller, Josef, 6342 Niederndorf (AT); Schönhammer, Markus, 6342 Niederndorf (AT)
(74) Vertreter: Rau, Schneck & Hübner Patentanwälte Rechtsanwälte PartGmbB

(57) **Zusammenfassung**

Eine in eine Einström-Öffnung einer Dunstabzugs-Vorrichtung einsetzbare Bedien-Einrichtung (31) zum Bedienen eines Kücheneinbaugeräts in Form eines Kochfelds und/oder einer Dunstabzugs-Vorrichtung weist ein Gehäuse (32) zur Aufnahme von elektronischen Bauteilen auf und ist als separates Bauteil, insbesondere werkzeuglos abnehmbar, ausgebildet.

## Beschreibung

Die Erfindung betrifft eine Einrichtung zum Bedienen eines Küchengeräts in Form eines Kochfelds und/oder einer Dunstabzugs-Vorrichtung. Die Erfindung betrifft weiterhin einen Einsatz für eine Dunstabzugs-Vorrichtung und eine Dunstabzugs-Vorrichtung. Schließlich betrifft Erfindung ein Kochfeld-System und ein Bedien-System zum Bedienen eines Küchengeräts in Form eines Kochfelds und/oder einer Dunstabzugs-Vorrichtung, insbesondere eines Kochfelds mit Dunstabzugs-Vorrichtung.

Kochfeldabzüge erfreuen sich immer größerer Beliebtheit. Sie können als Kompaktgerät (Montageeinheit) oder als Modul-System, bei welchem unterschiedliche Module miteinander kombiniert werden können, ausgebildet sein.

Entsprechende Kochfelder sind beispielsweise aus der WO 2012/146 237 A1, der DE 10 2007 002 241 A1 und der DE 10 2016 211 207 A1 bekannt. Ein Bedienelement für ein Gargerät ist aus der DE102018209550A1 bekannt. Ein tragbares Bediengerät zum Steuern eines Küchengeräts ist aus der DE 10 2021 201 800 B3 bekannt. Eine weitere Bedienvorrichtung zur Bedienung eines Kochfelds und/oder eines Dunstabzugs ist aus der DE 10 2022 104 224 A1 bekannt.

Es besteht fortwährend Bedarf, die Bedienung eines Kochfeldabzugs, bzw. allgemein eines Küchengeräts in Form eines Kochfeldes und/oder einer Dunstabzugs-Vorrichtung, zu verbessern. Diese Aufgabe wird durch die unterschiedlichen Aspekte der vorliegenden Erfindung gelöst.

Die Ansprüche der vorliegenden Anmeldung betreffen lediglich eine Auswahl der (Teil-)Aspekte der Erfindung. Diese Auswahl ist nicht einschränkend zu verstehen.

Wie aus der nachfolgenden allgemeinen Beschreibung sowie aus der Beschreibung exemplarischer Ausführungsbeispiele für einen Fachmann unmittelbar und eindeutig hervorgeht, umfasst die Erfindung eine Mehrzahl von zumindest teilweise unabhängigen (Teil-)Aspekten. Diese Aspekte, insbesondere die nachfolgend hervorgehobenen Aspekte der Erfindung können jeweils für sich genommen, d. h. unabhängig voneinander, oder auch in Kombination mit weiteren Teilaspekten, zu Vorteilen führen. Sie können insbesondere unabhängig von weiteren Merkmalen den Gegenstand von Schutzansprüchen bilden.

Im Folgenden als optionale Merkmale ("*kann*" / "*können*") dargestellte Merkmale sind insbesondere als solche zu verstehen. Sie können vorgesehen sein, brauchen jedoch nicht zwingend vorgesehen zu sein.

Die Offenbarung eines optionalen Merkmals soll insbesondere die Offenbarung des entsprechenden Komplementär-Merkmals mit einschließen, auch wenn dies im Einzelfall nicht noch einmal explizit in der Beschreibung festgehalten ist. Konkret bedeutet dies: sofern es im Folgenden heißt: *"Die Vorrichtung kann Merkmal A aufweisen*", sei hierunter verstanden, dass die Vorrichtung das Merkmal A nicht zwingend aufweist, das heißt insbesondere, dass die Vorrichtung auch das Merkmal *"nicht-A* " aufweisen kann.

Gemäß einem Aspekt der Erfindung ist die Einrichtung zum Bedienen (im Folgenden auch Bedien-Einrichtung) eines Küchengeräts, insbesondere eines Kücheneinbaugerät, in Form eines Kochfelds und/oder einer Dunstabzugs-Vorrichtung, insbesondere einer Dunstabzugs-Vorrichtung zum Abzug von Kochdünsten nach unten (Downdraft-Dunstabzugs-Vorrichtung), insbesondere eines Kochfelds mit Dunstabzugs-Vorrichtung, als separates Bauteil ausgebildet.

Dies ermöglicht es, die Bedien-Einrichtung vom Kochfeld und/oder der Dunstabzugs-Vorrichtung abzunehmen. Die Bedien-Einrichtung wird daher auch als abnehmbar, entnehmbar oder herausnehmbar bezeichnet. Die Bedien-Einrichtung ist insbesondere werkzeuglos abnehmbar. Die Bedien-Einrichtung ist insbesondere in das Küchengerät, insbesondere in eine Dunstabzugs-Vorrichtung, insbesondere in einen Einströmkanal einer Dunstabzugs-Vorrichtung, insbesondere in eine Einströmöffnung einer Dunstabzugs-Vorrichtung, welche insbesondere in einem Kochfeld oder neben einem Kochfeld angeordnet sein kann, einsetzbar.

Die Bedien-Einrichtung kann insbesondere als zumindest teilweise Abdeckung einer Einströmöffnung einer Dunstabzugs-Vorrichtung dienen. Sie kann, insbesondere in einer weiteren Verlagerungs-Position, welche auch als Verschluss-Position bezeichnet wird, auch als Verschluss-Element zum Verschließen der Einströmöffnung dienen.

Die Einströmöffnung wird auch als Eintritts-Öffnung oder Kochdunst-Eintritts-Öffnung bezeichnet.

Die Bedien-Einrichtung kann, insbesondere in einer Einström-Position, die Einströmöffnung lediglich teilweise abdecken, insbesondere derart, dass Kochdünste durch die Einströmöffnung abgesaugt werden können. Die Kochdünste können insbesondere durch einen Bereich, insbesondere in Form eines Spalts, zwischen der Bedien-Einrichtung und einem Rand der Einströmöffnung abgesaugt werden. Es können insbesondere 1, 2, 3 oder 4 derartige Bereiche, insbesondere im Bereich der Seiten der Bedien-Einrichtung, vorgesehen sein.

Die Bedien-Einrichtung kann in der Einström-Position auch an einer, zwei oder drei Seiten an einem Rand der Einströmöffnung anliegen. Hierbei können zwei der Anlageseiten auf einander gegenüberliegenden Seiten, insbesondere im Bereich der Stirnseiten der Bedien-Einrichtung, liegen.

Gemäß einem weiteren Aspekt kann die Bedien-Einrichtung derart ausgebildet sein, dass die Einströmöffnung in einer Verschließ-Position der Bedien-Einrichtung zu mindestens 90%, insbesondere mindestens 95%, insbesondere vollständig, geschlossen ist.

Gemäß einem weiteren Aspekt kann die Bedien-Einrichtung derart ausgebildet sein, dass eine Verschlussseite der Bedien-Einrichtung in der Verschließ-Position auf Höhe der Kochfeldebene liegt, insbesondere bündig mit dieser abschließt.

Die Verschlussseite der Bedien-Einrichtung kann vorzugsweise eine Oberfläche aufweisen, welche in ihrer Erscheinung, insbesondere in ihrer Farbe und/oder Struktur, und/oder in ihrer Haptik an die die Einströmöffnung umgebende Oberfläche des Küchengeräts angepasst ist. Die Verschlussseite kann insbesondere aus demselben Material sein wie die diese umgebende Oberfläche des Küchengeräts.

Die Bedien-Einrichtung kann insbesondere zwischen der Einström-Position und der Verschließ-Position verlagerbar, insbesondere reversibel verlagerbar, insbesondere verschwenkbar, sein. Zur Verlagerung zwischen der Einström-Position und der Verschließ-Position kann eine Verschwenkung der Bedien-Einrichtung um eine Schwenkachse vorgesehen sein. Die Schwenkachse kann horizontal ausgerichtet sein.

Die Verlagerung, insbesondere die Verschwenkung, der Bedien-Einrichtung kann rein manuell oder rein motorisch oder motorisch unterstützt erfolgen.

Es können Positionier-Mittel vorgesehen sein, welche das präzise Einstellen der Einström-Position und/oder der Verschließ-Position unterstützen oder sicherstellen. Als Positionier-Mittel können mechanische Mittel, insbesondere Rastungen, Federn, Anschläge oder eine Kombination derartiger Mittel dienen. Als Positionier-Mittel können auch magnetische Mittel, insbesondere ein oder mehrere Positionier-Magnete dienen. Kombinationen aus mechanischen und magnetischen Positionier-Mitteln sind ebenfalls möglich.

Die Bedien-Einrichtung kann vorzugsweise zum Betrieb des Küchengeräts in dessen Oberfläche integrierbar sein.

Die Abnehmbarkeit der Bedien-Einrichtung führt zu einer größeren Flexibilität. Dies wird nachfolgend noch näher erläutert.

Die Abnehmbarkeit ermöglicht außerdem eine besonders einfache Reinigung der Bedien-Einrichtung.

Gemäß einem Aspekt kann die Bedien-Einrichtung ein Gehäuse aufweisen. Das Gehäuse kann insbesondere einen Innenraum der Bedien-Einrichtung zumindest teilweise, insbesondere vollständig, umgeben. Im Innenraum der Bedien-Einrichtung können Komponenten derselben, insbesondere elektrische und/oder elektronische Komponenten, angeordnet sein.

Ein Querschnitt des Gehäuses, insbesondere ein größter horizontaler Querschnitt des Gehäuses in der Einström-Position der Bedien-Einrichtung, kann an die Form und Größe der Einströmöffnung angepasst sein. Der größte horizontale Querschnitt des Gehäuses in der Einström-Position der Bedien-Einrichtung kann insbesondere abgesehen von einer Skalierung in ein oder zwei Dimensionen der Form der Einströmöffnung entsprechen.

Gemäß einem Aspekt kann das Gehäuse der Bedien-Einrichtung flüssigkeitsdicht, insbesondere spülmaschinenfest ausgebildet sein. Dies ermöglicht eine besonders einfache Reinigung der Bedien-Einrichtung.

Unter einer spülmaschinenfesten Ausbildung des Gehäuses sei insbesondere eine Ausbildung des Gehäuses verstanden, bei welcher im Inneren des Gehäuses angeordnete Bauteile, insbesondere elektrische oder elektronische Bauteile, bei einem Spülgang in der Spülmaschine nicht beschädigt werden.

Die spülmaschinenfeste Ausbildung der Bedieneinrichtung ist jedoch kein zwingend notwendiges Merkmal. Die übrigen Aspekte können auch unabhängig von diesem Merkmal zu schützenswerten Vorteilen führen.

Gemäß einem Aspekt kann das Gehäuse insbesondere gekapselt ausgebildet sein.

Das Gehäuse, insbesondere der Innenraum des Gehäuses, kann insbesondere mittels einer Abdeckung verschlossen sein. Es kann in diesem Fall insbesondere einseitig offen sein. Es kann insbesondere mit der Abdeckung verklebt sein. Zwischen dem Gehäuse und der Abdeckung kann eine Dichtung, insbesondere eine umlaufende Dichtung, angeordnet sein. Die Abdeckung kann auch als Bestandteil des Gehäuses angesehen werden.

Das Gehäuse, insbesondere dessen Innenraum, kann vorzugsweise staubdicht und/oder Spritzwasser-geschützt, insbesondere geschützt gegen zeitweiliges oder dauerndes Untertauchen, ausgebildet seien.

Hierdurch wird ein zuverlässiger Schutz der im Gehäuse angeordneten elektrischen und/oder elektronischen Komponenten gewährleistet.

Das Gehäuse kann insbesondere Spritzwasser-geschützt ausgebildet sein. Sie kann insbesondere gemäß einer Schutzart mit einem IP-Code, dessen zweite Kennziffer mindestens 4, insbesondere mindestens 5, insbesondere mindestens 6, insbesondere mindestens 7, insbesondere mindestens 8 beträgt, ausgebildet sein. Das Gehäuse der Bedien-Einrichtung kann insbesondere gemäß IP 68 ausgebildet sein.

Die Bedien-Einrichtung, insbesondere das Gehäuse derselben, kann vorzugsweise hitzebeständig, insbesondere bis zu einer Temperatur von mindestens 200 °C, insbesondere mindestens 300 °C, ausgebildet sein. Dies kann durch geeignete Auswahl der zur Herstellung der Bedien-Einrichtung verwendeten Materialien erreicht werden.

Die Hitzebeständigkeit führt zu einem Schutz vor Beschädigung beispielsweise durch heißes Kochgeschirr. Aufgrund der Hitzebeständigkeit kann die Bedien-Einrichtung auch als Untersetzer verwendet werden.

Vorzugsweise ist die Abdeckung des Gehäuses kratzfest ausgebildet. Dies führt zu einer besonders robusten Ausbildung der Bedien-Einrichtung. Vorzugsweise kann die Bedien-Einrichtung auch als Schneidbrett verwendet werden.

Im Gehäuse können insbesondere elektrische und/oder elektronische Bauteile, insbesondere eine oder mehrere Leiterplatten, angeordnet sein. Im Falle von mehreren Leiterplatten können diese insbesondere nebeneinander oder gestapelt im Gehäuse angeordnet sein. Sie können auch schräg, insbesondere senkrecht zueinander angeordnet sein. Mehrere Leiterplatten können durch Verbindungselemente in signal- und/oder energieübertragender Weise miteinander verbunden sein.

Es können insbesondere separate Leiterplatten für jedes Kochfeld vorgesehen sein. Bei einem modularen Gerät mit unterschiedlichen möglichen Modulen erleichtert dies die Anpassung der Bedien-Einrichtung an die jeweils ausgewählten Module.

Gemäß einem weiteren Aspekt kann die Bedien-Einrichtung ein Eingabe-Element in Form eines berührungsempfindlichen Sensors oder Bildschirms zur Eingabe von Steuer-Daten aufweisen. Allgemein kann die Bedien-Einrichtung ein oder mehrere Eingabe-Elemente aufweisen. Als Eingabe-Elemente können außer den genannten berührungsempfindlichen Elementen auch Taster, Schalter oder Knebel dienen. Es kann auch eine Kombination unterschiedlicher derartiger Eingabe-Elemente vorgesehen sein.

Ein berührungsempfindliches Eingabe-Element ermöglicht eine besonders komfortable Bedienung.

Gemäß einem weiteren Aspekt kann die Bedien-Einrichtung eine Schnittstelle zur Übertragung von Daten und/oder Energie aufweisen. Die Bedien-Einrichtung wird auch als aktive Bedien-Einrichtung bezeichnet. Sie unterscheidet sich dadurch von passiven Bedien-Einrichtungen, welche zwar ebenfalls zum Bedienen eines Geräts geeignet sind, jedoch keine aktive Bedien-Elektrik/-Elektronik aufweisen.

Gemäß einem weiteren Aspekt kann die Schnittstelle der Bedien-Einrichtung elektrisch leitfähige Kontakt-Elemente und/oder einen oder mehrere Kanäle zur drahtlosen Daten- und/oder Energieübertragung aufweisen.

Die Kontakt-Elemente können federgelagert sein. Hierdurch wird ein zuverlässiger Kontakt mit komplementären Kontakt-Elementen sichergestellt.

Die Kontakt-Elemente können metallisch ausgebildet sein. Sie sind vorzugsweise aus einem rostfreien Material. Als Kontakt-Elemente können insbesondere Goldpins, insbesondere federgelagerte Goldpins, dienen.

Entsprechende Kontakt-Elemente zur Kontaktierung der Bedien-Einrichtung können auch am Küchengerät, insbesondere im Bereich eines Einströmkanals einer Dunstabzugs-Vorrichtung vorgesehen sein.

Gemäß einem weiteren Aspekt kann die Bedien-Einrichtung über ein oder mehrere flexible Verbindungs-Elemente mit einer Energie-Quelle und/oder einer Steuer-Einrichtung oder Komponenten einer Steuer-Einrichtung und/oder zu steuernden Geräten, insbesondere einer Dunstabzugs-Vorrichtung und/oder einem oder mehreren Kochfeldern, verbunden sein. Die Bedien-Einrichtung kann insbesondere mittels eines oder mehrerer flexibler Verbindungs-Elemente in energie- und/oder daten-übertragender Weise mit einer oder mehreren weiteren Komponenten verbunden sein. Insbesondere geräteseitig kann die Schnittstelle ein, zwei oder mehr flexible Verbindungs-Elemente aufweisen.

Als flexible Verbindungs-Elemente können insbesondere Flex-Platinen oder Flachbandkabel dienen. Flexible Platinen, welche auch als Flex-Platinen bezeichnet werden, sind insbesondere im Hinblick auf Biegebelastungen besonders robust.

Die Schnittstelle kann insbesondere einen mehrpoligen, insbesondere einen vierpoligen Kontakt, insbesondere in Form eines Kontaktsteckers aufweisen. Der Kontakt kann endseitig an dem oder den flexiblen Verbindungs-Elementen vorgesehen sein.

Die Verwendung derartiger flexibler Verbindungs-Elemente kann insbesondere für eine verschwenkbare Anordnung der Bedien-Einrichtung und/oder eines Verschluss-Elements zum Verschließen der Einströmöffnung vorteilhaft sein. Das der Bedien-Einrichtung zugewandte Ende des flexiblen Verbindungs-Elements oder der flexiblen Verbindungs-Elemente kann insbesondere bei einer Verlagerung, insbesondere einer Verschwenkung, der Bedien-Einrichtung ebenfalls verlagert werden.

Allgemein kann das Küchengerät, insbesondere die Dunstabzugs-Vorrichtung und/oder das Kochfeld, insbesondere die Steuereinrichtung des Küchengeräts, eine Platine aufweisen, welche flexibel ausgebildet ist, insbesondere eine Flex-Platine. Die Platine kann insbesondere derart angeordnet sein, dass sie beim Betrieb des Küchengeräts verlagert und/oder verformt, insbesondere verbogen wird. Dies ermöglicht es, das Küchengerät mit relativ zueinander verlagerbaren Komponenten, welche in signal- und/oder energieübertragender Weise miteinander verbunden sind, auszubilden. Die Komponenten können insbesondere relativ zu einander verschwenkbar ausgebildet sein. Es kann insbesondere vorgesehen sein, eine Bedien-Einrichtung und/oder eine Steuer-Einrichtung über eine flexible Platine mit weiteren Komponenten des Küchengeräts zu verbinden. Dieser Aspekt ist unabhängig von weiteren Details der Erfindung und frei mit diesen kombinierbar.

Die Bedien-Einrichtung und/oder ein geräteseitiger einer Schnittstelle zur Bedien-Einrichtung kann insbesondere derart mit einem oder mehrere flexiblen Verbindungs-Elementen verbunden sein, dass sich die Verbindungs-Elemente beim Verschwenken der Bedien-Einrichtung, insbesondere zwischen der Verschluss-Position und der Einström-Position bewegen können. Die Verbindungs-Elemente können sich insbesondere beim Verschwenken der Bedien-Einrichtung flexibel verformen.

Als drahtlose Schnittstelle kann insbesondere eine NFC-Schnittstelle (Nahfeldkommunikation-Schnittstelle), insbesondere basierend auf RFID-Technologie (Radio-Frequency Identifikation, Identifizierung mithilfe elektromagnetischer Wellen), dienen.

Zur drahtlosen Energieübertragung (Wireless Power Transfer, WPT) kann insbesondere ein induktives, kapazitives System dienen. Dieses kann einen WPT-Transmitter und einen WPT-Receiver aufweisen. Es kann sich insbesondere um ein Nahfeldsystem handeln.

Entsprechende Systeme sind beispielsweise aus der DE 10 2021 201 800 B3 bekannt.

Die Bedien-Einrichtung kann auch drahtlos in ein Heimnetzwerk eingebunden und/oder an andere Geräte, insbesondere an ein Mobiltelefon oder einen Computer, insbesondere ein Tablet oder einen Laptop, gekoppelt werden. Sie kann beispielsweise ein Bluetooth-Modul und/oder ein WLAN-Modul und/oder ein Mobilfunk-Modul aufweisen.

Gemäß einem weiteren Aspekt kann die Bedien-Einrichtung einen Energiespeicher, insbesondere zur Versorgung der Einrichtung oder Komponenten derselben mit elektrischer Energie aufweisen. Als Energiespeicher kann insbesondere eine Batterie oder vorzugsweise ein aufladbarer Akkumulator dienen. Der Energiespeicher kann austauschbar sein.

Mittels des Energiespeichers kann die Bedien-Einrichtung oder zumindest bestimmte Komponenten derselben autark, insbesondere unabhängig vom Küchengerät, aktivierbar, insbesondere betätigbar sein.

Die Bedien-Einrichtung und/oder das Küchengerät kann eine Lade-Einrichtung aufweisen, mittels welcher der Energiespeicher aufgeladen werden kann. Das Aufladen kann insbesondere induktiv erfolgen.

Die Kontakt-Elemente der Schnittstelle können insbesondere mittels einer Dichtung gegen Feuchtigkeit und/oder Verschmutzung geschützt sein.

Die Schnittstelle kann insbesondere endseitig am Gehäuse ausgebildet sein. Sie kann vorzugsweise an einer Unterseite oder einer Rückseite des Gehäuses oder an einer Stirnseite der Bedien-Einrichtung, insbesondere deren Gehäuses, angeordnet sein. Vorzugsweise ist die Schnittstelle nicht sichtbar, wenn die Bedien-Einrichtung ordnungsgemäß in das Küchengerät eingesetzt ist. Sie ist dann auch gegen Verschmutzung geschützt.

Die Bedien-Einrichtung kann auch zwei oder mehr Schnittstellen aufweisen. Sie kann insbesondere zwei bezüglich einer Mittelachse oder einer Mittelebene symmetrisch zueinander angeordnete Schnittstellen aufweisen. Dies kann es ermöglichen, die Bedien-Einrichtung in zwei um 180° zueinander verdrehten Ausrichtungen in das Küchengerät einzusetzen. Die Drehachse kann hierbei vertikal oder horizontal verlaufen.

Gemäß einem weiteren Aspekt kann die Bedien-Einrichtung einen Bildschirm aufweisen. Dies ermöglicht eine besonders komfortable, nutzerfreundliche Bedienung.

Sie kann allgemein ein Ausgabe-Element zur Ausgabe von Informationen aufweisen.

Beim Bildschirm kann es sich insbesondere um ein TFT-Display, ein LCD-Display oder einen LED-Bildschirm, insbesondere einen OLED-Bildschirm handeln.

Derartige Bildschirme sind besonders flach, d. h. sie benötigen wenig Bauraum. Sie ermöglichen außerdem besonders hohe optische Qualität.

Der Bildschirm kann insbesondere als berührungsempfindlicher Bildschirm ausgebildet sein. Er kann als Eingabe-Einrichtung dienen.

Der Bildschirm kann insbesondere eine rechteckige oder eine runde, insbesondere eine kreisförmige, Form aufweisen. Er kann insbesondere eine Bilddiagonale von mindestens 3 Zoll, insbesondere mindestens 4 Zoll, insbesondere mindestens 5 Zoll, insbesondere mindestens 8 Zoll, insbesondere mindestens 12 Zoll, insbesondere mindestens 16 Zoll aufweisen.

Prinzipiell kann die gesamte sichtbare Oberfläche der Abdeckung als Bildschirm ausgebildet sein. Die Fläche des Bildschirms kann insbesondere mindestens so groß sein wie 20 %, insbesondere 30 %, insbesondere 50 %, insbesondere 70 %, insbesondere 90 % der sichtbaren Oberfläche der Abdeckung der Bedien-Einrichtung, insbesondere in der Einström-Position. Diese Angaben gelten insbesondere jeweils für die Breite und/oder die Höhe des Bildschirms.

Der Bildschirm kann randlos ausgebildet sein. Die Breite des Randes des Bedien-Elements, welcher insbesondere nicht zur Anzeige von Informationen genutzt wird, kann insbesondere höchstens 5 mm, insbesondere höchstens 3 mm, insbesondere höchstens 1 mm, betragen.

Mittels geeigneter Module kann der Bildschirm zur Anzeige eines Fernsehprogramms und/oder zum Browsen im Internet verwendet werden.

Der Bildschirm kann direkt an die Abdeckung gebonded sein. Zum Ausfüllen des Zwischenraums zwischen dem Bildschirm und der Abdeckung kann insbesondere ein optisch transparentes Harz (OCR, Optical Clear Resin) oder ein optischer Klebstoff (OCA, Optical Clear Adhesive) dienen.

Durch ein direktes Bonden des Bildschirms an die Abdeckung kann eine besonders hohe optische Qualität erreicht und sichergestellt werden. Hierdurch kann insbesondere die Lesbarkeit, insbesondere auch bei schwierigem Lichtverhältnissen, verbessert werden.

Gemäß einem weiteren Aspekt der Erfindung kann das Küchengerät, insbesondere die Dunstabzugs-Vorrichtung eine Aufnahme für die Bedien-Einrichtung aufweisen, derart, dass der Bildschirm in der Einströmöffnung angeordnet ist, wenn sich die Bedien-Einrichtung in der Aufnahme befindet, insbesondere wenn das Küchengerät mittels der Bedien-Einrichtung bedienbar ist.

Die Oberfläche des Bildschirms kann insbesondere auf Höhe der Kochfeld-ebene oder einige Millimeter, insbesondere höchstens 10 mm, darüber oder darunter liegen, wenn sich die Bedien-Einrichtung in der Aufnahme befindet, insbesondere wenn sich die Bedien-Einrichtung in der Einström-Position befindet. Die Oberfläche des Bildschirms kann in dieser Position insbesondere parallel zur Kochfeldebene ausgerichtet sein. Die Erfindung betrifft insbesondere eine derartige Anordnung einer erfindungsgemäßen Bedien-Einrichtung in einer Dunstabzugs-Vorrichtung. Die Bedien-Einrichtung kann in dieser Position insbesondere zur Bedienung des Kochfelds und/oder der Abzugs-Vorrichtung genutzt werden.

Der Bildschirm kann insbesondere in der Einström-Position der Bedien-Einrichtung in der Einströmöffnung angeordnet sein. Die Oberfläche des Bildschirms kann in der Einström-Position der Bedien-Einrichtung insbesondere auf Höhe der Kochfeldebene liegen. Sie kann auch einige Millimeter darüber oder darunter liegen.

Das Gehäuse der Bedien-Einrichtung kann teilweise oder vollständig beispielsweise aus Aluminium oder Kunststoff sein. Es kann insbesondere als Alu-Druckguss-Teil oder als Kunststoff-Spritzguss-Teil ausgebildet sein.

Die Abdeckung des Gehäuses kann insbesondere aus Glas oder Glaskeramik sein. Sie kann insbesondere aus demselben Material sein, wie die Oberfläche eines Kochfeldes, insbesondere aus demselben Material wie die Oberfläche des Kochfeldes, zu dessen Bedienung die Bedien-Einrichtung dient.

Gemäß einem weiteren Aspekt kann die Bedien-Einrichtung einen Lautsprecher und/oder einen Schwingspulenantrieb aufweisen.

Diese Elemente können ebenfalls im Gehäuse angeordnet sein. Sie ermöglichen ein haptisches Feedback und/oder eine Ton-Ausgabe.

Die Bedien-Einrichtung kann auch Mittel zur Ton-Eingabe, insbesondere ein Mikrofon, aufweisen.

Die Bedien-Einrichtung kann insbesondere eine Ton-Ausgabe und/oder eine Ton-Eingabe ermöglichen.

Die Bedien-Einrichtung kann auch eine Kamera aufweisen.

Die Bedien-Einrichtung kann insbesondere eine Bild-Ausgabe und/oder eine Bild-Eingabe ermöglichen.

Die Bedien-Einrichtung kann insbesondere multimediafähig sein. Sie kann insbesondere ein Multimedia-Modul bilden.

Gemäß einem weiteren Aspekt kann die Bedien-Einrichtung als Verschluss-Element zum Verschließen der Einströmöffnung dienen.

Es kann auch ein Verschluss-Element, welches separat von der Bedien-Einrichtung ausgebildet ist, vorgesehen sein. Das Verschluss-Element kann eine plattenförmige ebene oder eine gebogene Abdeckung aufweisen. Die Abdeckung kann insbesondere aus Kunststoff, Glas, Glaskeramik oder Edelstahl sein. Sie kann mit einem Rahmen verbunden, insbesondere verklebt, sein. Der Rahmen kann Bestandteil eines nachfolgend noch näher beschriebenen Einsatzes sein.

Gemäß einem weiteren Aspekt kann das Gehäuse, insbesondere in Bereichen, welche in der Einström-Position Seiten-Bereiche bilden, als Strömungsleitelement dienen. Es kann hierfür in diesen Bereichen eine hieran angepasste Oberflächen-Form und/oder eine hieran angepasste Oberflächen-Struktur aufweisen.

Gemäß einem weiteren Aspekt kann das Gehäuse einen sich nach unten hin verjüngenden Querschnitt aufweisen.

Dies kann zu strömungstechnischen Vorteilen führen.

Das Gehäuse kann auch einen sich nach unten hin erweiternden Querschnitt aufweisen. Es kann insbesondere im Bereich seiner Unterseite in Einström-Position einen Querschnitt aufweisen, welcher gerade dem freien Querschnitt der Einströmöffnung entspricht. Das Gehäuse kann insbesondere in einer aus der Einström-Position um 180° verschwenkten Verschluss-Position als Verschluss-Element zum Verschließen der Einströmöffnung dienen. Die Erfindung betrifft insbesondere ein Küchengerät in Form eines Kochfelds und/oder einer Dunstabzugs-Vorrichtung mit einer Bedien-Einrichtung, welche in einer ersten Position eine Einströmöffnung zumindest bereichsweise freigibt, und welche in einer zweiten, um 180° verschwenkten Position die Einströmöffnung im Wesentlichen vollständig, insbesondere vollständig, verschließt. Die Schwenkachse kann hierbei insbesondere horizontal ausgerichtet sein. Die Erfindung betrifft außerdem eine entsprechend ausgebildete Bedien-Einrichtung.

Die Einströmöffnung kann in der der ersten Position der Bedien-Einrichtung, welche auch als Einström-Position bezeichnet wird, insbesondere in einem an die Bedien-Einrichtung angrenzenden Bereich freigegeben sein. Es kann sich insbesondere um einen schlitzförmigen Bereich, einen Bereich mit zwei separaten Schlitzen oder einen um die Bedien-Einrichtung umlaufenden Bereich handeln.

Das Gehäuse, insbesondere dessen Außenumfang, kann insbesondere einen trapezförmigen Querschnitt aufweisen. Es kann auch konkav nach innen gewölbte Längsseiten aufweisen. Diese Angaben beziehen sich insbesondere auf die kleinste konvexe Einhüllende eines Vertikalschnitts durch die Bedien-Einrichtung in der Einström-Position.

Die Bedien-Einrichtung kann insbesondere in eine Einström-Öffnung einer Dunstabzugs-Vorrichtung eingesetzt werden. Die Bedien-Einrichtung, insbesondere das Gehäuse, kann hierfür ein oder mehrere Aufnahme-Elemente oder Aufnahme-Strukturen, welche im Folgenden ebenfalls als Aufnahme-Elemente bezeichnet werden, aufweisen. Die Aufnahme-Elemente der Bedien-Einrichtung können mit dazu passenden geräteseitigen Aufnahme-Elementen zusammenwirken. Die Bedien-Einrichtung kann insbesondere formschlüssig und/oder kraftschlüssig, insbesondere reversibel, mit einer dazu passenden Aufnahme in der Dunstabzugs-Vorrichtung, verbindbar sein. Als Aufnahme-Elemente können geometrische Strukturen, insbesondere Aussparungen, Nuten, Sacklöcher, Stege, Schrägen, Hinterschneidungen, mechanische Elemente, insbesondere Federn, Clips oder Rastelemente oder magnetische Elemente dienen. Kombinationen sind ebenso möglich. Die Verbindung kann auch durch lösbare Verbindungsmittel, beispielsweise durch Schrauben, gesichert sein. Die Bedien-Einrichtung kann auch ein oder mehrere Kontakt-Elemente aufweisen, welche im in die Einström-Öffnung eingesetzten Zustand mit einer geräteseitigen Schnittstelle in datenübertragender Weise und/oder in energieübertragender Weise in Kontakt stehen.

Das Gehäuse der Bedien-Einrichtung weist, insbesondere im in die Einström-Öffnung eingesetzten Zutand, vorzugsweise eine strömungsbeeinflussende, insbesondere eine strömungsleitende Funktion auf. Das Gehäuse kann insbesondere strömungstechnische Verrundungen aufweisen. Hierdurch kann das Einströmverhalten verbessert werden.

Die Bedien-Einrichtung, insbesondere deren Gehäuse, kann insbesondere eine äußere Form aufweisen, welche derart an einen sich an die Einströmöffnung anschließenden Abschnitt eines Einströmkanals, insbesondere an dessen Umfang, angepasst ist, dass sich mit der Bedien-Einrichtung in der Einström-Position der effektive Strömungsquerschnitt ausgehend von der Kochfeldebene in Einströmrichtung verringert oder erweitert, insbesondere zunächst verringert und darauf wieder erweitert.

Der effektive Einströmbereich, insbesondere zwischen der Bedien-Einrichtung und dem Rand des Einströmkanals kann insbesondere düsenartig und/oder diffusorartig ausgebildet sein.

Hierdurch kann die Strömungsgeschwindigkeit der abgesaugten Kochdünste beeinflusst werden. Das kann beispielsweise zu einer Verbesserung des Fett-Abscheidegrads und/oder zur Geräusch-Reduzierung genutzt werden.

Die Bedien-Einrichtung, insbesondere das Gehäuse, kann eine oder mehrere Griff-Elemente, beispielsweise Griffmulden, aufweisen. Hierdurch kann die Entnehmbarkeit aus der Einström-Öffnung erleichtert werden.

Die Bedien-Einrichtung, insbesondere das Gehäuse, kann eine Aufstell-Fläche aufweisen. Die Aufstell-Fläche kann ein Aufstellen der Bedien-Einrichtung ermöglichen. Im aufgestellten Zustand schließt die sichtbare Seite der Abdeckung mit einer Horizontalebene einen Winkel im Bereich von 90° bis 135° ein.

Gemäß einem weiteren Aspekt kann die Bedien-Einrichtung Bestandteil eines Filtereinsatzes sein oder einen derartigen Bestandteil bilden.

Der Filtereinsatz kann insbesondere in oder durch die Einströmöffnung in einen Kanalabschnitt, insbesondere einen Unterdruck-Kanalabschnitt, der Dunstabzugs-Vorrichtung eingesetzt werden. Er dient insbesondere zum Filtern der abgesaugten Kochdünste.

Beim Filtereinsatz kann es sich insbesondere um einen Einsatz mit einem Fettfilter handeln. Der Einsatz kann außerdem eine Auffangwanne zum Auffangen von Flüssigkeit aufweisen.

Die Bedien-Einrichtung kann abnehmbar, insbesondere werkzeuglos abnehmbar, mit dem Filtereinsatz verbunden sein. Sie kann insbesondere mit dem Filtereinsatz verrastbar sein. Sie kann auch mittels eines oder mehrerer Magnete mit dem Filtereinsatz verbunden werden.

Die Bedien-Einrichtung kann insbesondere formschlüssig und/oder kraftschlüssig und/oder stoffschlüssig mit dem Filtereinsatz verbunden sein.

Zur Verbindung der Bedien-Einrichtung mit dem Filtereinsatz können auch Verbindungsmittel, insbesondere lösbare Verbindungsmittel, insbesondere Clips, Schrauben, Magnete, Federn oder eine Kombination derartiger Mittel, vorgesehen sein.

Für Details des Filtereinsatzes sei auf die EP 3 475 622 A1 verwiesen.

Eine weitere Aufgabe der Erfindung besteht darin, einen Einsatz, insbesondere einen Filtereinsatz, für eine Dunstabzugs-Vorrichtung zu verbessern.

Diese Aufgabe wird gelöst durch einen Einsatz mit einer Bedien-Einrichtung gemäß der vorhergehenden Beschreibung und
- einer Filter-Einrichtung zum Filtern von Kochdünsten, insbesondere einer Fettfilter-Einrichtung, und/oder
- einem Auffang-Element zum Auffangen von Flüssigkeit.

Die Vorteile ergeben sich aus denen der Bedien-Einrichtung.

Die Filter-Einrichtung und die Bedien-Einrichtung können beide Bestandteile des vorhergehend beschriebenen Filter-Einsatzes bilden.

Die Bedien-Einrichtung kann insbesondere abnehmbar mit den übrigen Bestandteilen des Einsatzes verbunden sein. Die Bedien-Einrichtung kann insbesondere abnehmbar, insbesondere abnehmbar verrastbar, mit der Filter-Einrichtung, insbesondere mit dem Filterelement, und/oder mit dem Auffang-Element verbunden sein. Bezüglich Details sei auf die vorhergehende Beschreibung verwiesen. Die verbundenen Komponenten können dann zusammen in den hierfür vorgesehenen Aufnahmeraum im Kochfeld oder der Dunstabzugsvorrichtung einsetzbar bzw. zusammen aus diesem entnehmbar sein. Sie können werkzeuglos voneinander getrennt werden. Dies kann ihre Reinigung erleichtern.

Das Auffang-Element kann insbesondere zum Auffangen von durch die Kochdunst-Eintrittsöffnung eindringende Flüssigkeit, insbesondere Überlaufflüssigkeit, dienen. Das Auffang-Element kann vorzugsweise ein Volumen von mindestens 100 ml, insbesondere mindestens 200 ml, insbesondere mindestens 300 ml, insbesondere mindestens 500 ml, insbesondere mindestens 1000 ml, aufweisen. Hierdurch können nachfolgende Bauteile wirksam vor eindringender Flüssigkeit geschützt werden.

Zur Erfassung und/oder Überwachung des Füllstandes des Auffang-Elements können ein oder mehrere Sensoren vorgesehen sein.

Die Filter-Einrichtung kann ein oder mehrere Filter-Elemente, insbesondere Fettfilter-Elemente, aufweisen. Die Filter-Elemente können plattenförmig ausgebildet seien. Sie können auch gebogen ausgebildet sein. Die Filter-Elemente können auch als Hohlfilter, insbesondere mit einem von Filtermaterial umschlossenen Hohlraum, ausgebildet sein.

Es kann sich auch um Kombinationsfilter, insbesondere zum Filtern einer Auswahl aus Fett, Gerüchen, Mikropartikeln und Feuchtigkeit, handeln.

Die Filter-Einrichtung kann insbesondere einen Geruchsfilter, insbesondere in Form eines Aktivkohlefilters aufweisen.

Die Filter-Einrichtung kann insbesondere einen HEPA-Filter aufweisen.

Die Filter-Einrichtung kann insbesondere zwei oder mehr Filter-Elemente, insbesondere zwei oder mehr unterschiedliche Filter-Elemente, aufweisen.

Die Filter-Elemente können austauschbar, insbesondere werkzeuglos austauschbar sein.

Sämtliche der vorgenannten Filter-Elemente können flexibel ausgebildet sein. Dies kann die Anordnung der Filter-Elemente im Einsatz erleichtern.

Es ist auch möglich, ein oder mehrere Filter-Elemente in Strömungsrichtung hinter dem Einsatz anzuordnen. Diese Filter-Elemente können im Unterdruckbereich, insbesondere in Strömungsrichtung vor dem Lüfter, oder im Überdruckbereich, insbesondere in Strömungsrichtung nach dem Lüfter, angeordnet sein. Es kann sich insbesondere um ein oder mehrere Geruchsfilter, insbesondere in Form von Aktivkohlefilter, handeln.

Die separat vom Einsatz ausgebildeten Filter-Elemente können kartuschenartig ausgebildet sein. Sie können auch flexibel ausgebildet sein. Dies kann die Anordnung dieser Filter-Elemente im Gerät erleichtern.

Mithilfe des Einsatzes kann die Bedien-Einrichtung im Strömungsbereich, insbesondere in einem Strömungskanal einer Dunstabzugs-Vorrichtung, angeordnet, insbesondere ausgerichtet werden. Die Bedien-Einrichtung kann insbesondere derart im Strömungskanal angeordnet werden, dass sie umfangsseitig teilweise, insbesondere vollständig, vom Strömungskanal umgeben ist. Sie kann insbesondere derart im Strömungskanal angeordnet werden, dass sie entlang ihrer Längsseiten vom Strömungskanal umgeben ist. Sie kann insbesondere derart im Strömungskanal angeordnet sein, dass sie umlaufend, insbesondere vollständig, oder nur entlang ihrer Längsseiten zum Strömungskanal beabstandet ist, das heißt einen oder mehrere Einströmschlitze freilässt.

In der Einström-Position kann die sichtbare Oberfläche der Bedien-Einrichtung auf Höhe der Kochfeldebene liegen.

Gemäß einem weiteren Aspekt kann der Einsatz derart ausgebildet sein, dass die Einströmöffnung in einer Verschließ-Position des Einsatzes zu mindestens 90%, insbesondere mindestens 95%, insbesondere vollständig, geschlossen ist.

Gemäß einem weiteren Aspekt kann der Einsatz derart ausgebildet sein, dass eine Verschlussseite des Einsatzes in der Verschließ-Position auf Höhe der Kochfeldebene liegt, insbesondere bündig mit dieser abschließt.

Die Verschlussseite weist vorzugsweise eine Oberfläche auf, welche in ihrer Erscheinung, insbesondere in ihrer Farbe und/oder Struktur, und/oder in ihrer Haptik an die die Einströmöffnung umgebende Oberfläche des Küchengeräts angepasst ist. Die Verschlussseite kann insbesondere aus demselben Material sein wie die diese umgebende Oberfläche des Küchengeräts.

Der Einsatz kann verlagerbar, insbesondere verschwenkbar, gelagert sein.

Der Einsatz kann insbesondere derart gelagert sein, dass er beim Verlagern, insbesondere beim Verlagern aus der die Einström-Öffnung verschließende Verschluss-Position in die die Einström-Öffnung zumindest bereichsweise freigebende Einström-Position, mindestens zwei linear unabhängige Kom-ponenten, insbesondere sowohl eine lineare als auch eine rotatorische Komponente, aufweist.

Die Verlagerung kann insbesondere derart erfolgen, dass der Einsatz jeweils mit einer linearen Bewegungskomponente in die Endlage und aus der Endlage verlagert, insbesondere verschoben, wird. Zwischen diesen linearen Verlagerungen kann der Einsatz verschwenkt werden.

Die Verlagerung aus der Verschluss-Position in die Einström-Position kann insbesondere die Abfolge: Verschiebung - Verschwenkung - Verschiebung aufweisen. Hierbei können die beiden Verschiebungen insbesondere in entgegengesetzte Richtungen oder in zueinander schräge, insbesondere zueinander senkrechte, Richtungen erfolgen.

Gemäß einem weiteren Aspekt der Erfindung kann der Einsatz und/oder die Bedien-Einrichtung zur Verlagerung mittels mindestens einer Kulisseneinrichtung geführt sein. Hierdurch ist es möglich, auf relativ einfache Weise eine mehrkomponentige Verlagerbarkeit zu erreichen.

Die Kulisse kann insbesondere einen gebogenen Kulissenschlitz umfassen. In dem Kulissenschlitz kann ein Kulissenstein geführt gelagert sein. Der Kulissenstein kann außerdem in eine Öffnung eines Kraftübertragungshebels eingreifen. Die Öffnung kann als Langloch ausgebildet sein. Am gegenüberliegenden Ende des Hebels kann dieser mit einem rotatorischen Antrieb verbunden sein.

Der Kulissenstein kann ortsfest mit dem Einsatz und/oder der Bedien-Einrichtung verbunden sein.

Der Kulissenschlitz kann vorzugsweise ortsfest zur Kochdunsteintrittseinrichtung angeordnet sein.

Der Kulissenschlitz kann im Wesentlichen viertelkreisförmig oder halbkreisförmig ausgebildet sein oder einen Kreisbogenabschnitt aufweisen. Hierbei kann der Kulissenschlitz an mindestens einem Ende, insbesondere an beiden Enden, tangential verlängert sein. Der Kulissenschlitz kann insbesondere mindestens einen geradlinigen Abschnitt und einen gekrümmten, insbesondere kreisbogenabschnittförmigen Bereich aufweisen. Der Kulissenschlitz kann insbesondere zwei geradlinige Bereiche und einen dazwischenliegenden kreisbogenabschnittförmigen Bereich aufweisen.

Außerdem kann ein weiterer Kulissenschlitz vorgesehen sein. Dieser kann ortsfest zum Einsatz und/oder zur Bedien-Einrichtung angeordnet sein. Er kann insbesondere geradlinig ausgebildet sein. In diesem Kulissenschlitz kann ein mit der Kochdunsteintrittseinrichtung ortsfest verbundener Kulissenstein geführt gelagert sein.

Gemäß einem weiteren Aspekt der Erfindung weist die Betätigungseinrichtung zur Verlagerung des Einsatzes und/oder der Bedien-Einrichtung einen rotatorischen Antrieb, insbesondere einen rein rotatorischen Antrieb, insbesondere ausschließlich einen einzigen rein rotatorischen Antrieb, auf. Als Antrieb dient insbesondere ein Motor, insbesondere ein Elektromotor. Es können auch mehrere Antriebsmotoren vorgesehen sein. Als Antrieb können insbesondere ein oder mehrere Stell- oder Servomotoren vorgesehen sein. Dies ermöglicht einen gleichmäßigen Bewegungsablauf für die Verlagerung des Verschlusselements.

Allgemein kann zur Vorgabe der Verlagerungstrajektorie des Einsatzes und/oder der Bedien-Einrichtung kann insbesondere eine Kulissenführung vorgesehen sein.

Die Kulissenführung kann eines oder mehrere der folgenden Elemente aufweisen:
- einen Kulissen-Schlitz, insbesondere einen abgewinkelten oder einen kurvenförmigen Kulissen-Schlitz, insbesondere einen U-förmigen Kulissen-Schlitz,
- einen im Kulissen-Schlitz geführten Kulissen-Stein,
- einen oder mehrere Hebel, insbesondere einen oder mehrere drehbar gelagerte Hebel, welche insbesondere eine Aufnahme, insbesondere in Form eines Langlochs, insbesondere zur Führung eines Kulissen-Steins aufweisen.
- ein oder mehrere Zahnräder, welche mit einem Antrieb zur Verlagerung des Einsatzes und/oder der Bedien-Einrichtung zusammenwirken. Das oder die Zahnräder können insbesondere mit einem oder mehreren der Hebel zusammenwirken. Das oder die Zahnräder können insbesondere eine Aufnahme, insbesondere in Form eines Langlochs, insbesondere zur Führung eines Kulissen-Steins aufweisen.

Der oder die Hebel können kraftübertragend mit einer Antriebs-Einrichtung, insbesondere einem Motor verbunden sein.

Allgemein können zur Verlagerung des Einsatzes und/oder der Bedien-Einrichtung ein oder zwei oder mehr Motoren vorgesehen sein.

Der oder die Motoren können über ein Getriebe, insbesondere mit Zahnrädern und/oder Wellen, mit dem Einsatz und/oder der Bedien-Einrichtung verbunden sein.

Es kann ein einziger Motor zur Verlagerung des Einsatzes und/oder der Bedien-Einrichtung vorgesehen sein.

Es können auch zwei oder mehr Motoren zur Verlagerung des Einsatzes und/oder der Bedien-Einrichtung vorgesehen sein. Die Motoren können unabhängig voneinander ansteuerbar sein. Die unterschiedlichen Komponenten der Verlagerung können dann unabhängig voneinander angesteuert werden. Dies kann zu einer weniger fehleranfälligen Verlagerung führen. Es kann insbesondere ein Motor für jeweils eine oder beide der linearen Verlagerungen und ein Motor für eine Verschwenkung des Einsatzes und/oder der Bedien-Einrichtung vorgesehen sein.

Zur Verlagerung des Einsatzes und/oder der Bedien-Einrichtung können auch ein oder mehrere Exzenter vorgesehen sein. Beispielsweise kann ein erster Exzenter zur Umsetzung einer rotatorischen Antriebs-Komponente, insbesondere von einem Motor, in eine lineare Komponente, insbesondere eine Hubbewegung, vorgesehen sein. Der Exzenter kann über einen Schlitten kraftübertragend mit der Bedien-Einrichtung und/oder dem Einsatz verbunden sein. Ein zweiter Motor kann zur Verschwenkung der Bedien-Einrichtung und/oder des Einsatzes ebenfalls über den Schlitten mit der Bedien-Einrichtung und/oder dem Einsatz verbunden sein.

Eine weitere Aufgabe der Erfindung besteht darin, eine Dunstabzugs-Vorrichtung, insbesondere in Form eines sogenannten Downdraft-Abzugs, zu verbessern.

Diese Aufgabe wird durch eine Dunstabzugs-Vorrichtung mit einer von einem Rahmen umfangseitig zumindest teilweise umgebenden Einströmöffnung und einer Bedien-Einrichtung, welche reversibel in die Einströmöffnung eingesetzt werden kann, gelöst. Im in die Einströmöffnung eingesetzten Zustand kann die Bedien-Einrichtung insbesondere den durch die Einströmöffnung definierten maximalen Strömungsquerschnitt verringern.

Die Bedien-Einrichtung kann insbesondere derart ausgebildet sein, dass sie im in die Einströmöffnung eingesetzten Zustand den effektiven Strömungsquerschnitt um mindestens 30 %, insbesondere mindestens 50 %, insbesondere mindestens 70 %, verringert.

Hierdurch kann die Strömungsgeschwindigkeit im Bereich des verbleibenden freien Strömungsquerschnitts erhöht werden. Dies kann zu einer besseren Absaugung von Kochdünsten führen. Das Verhältnis der im in die Einströmöffnung eingesetzten Zustand sichtbaren Oberfläche der Bedien-Einrichtung zu dem durch die Einströmöffnung definierten maximalen freien Strömungsquerschnitt kann insbesondere mindestens 30 %, insbesondere mindestens 50 %, insbesondere mindestens 70 %, betragen.

Die Bedien-Einrichtung kann insbesondere im eingesetzten Zustand ein strömungsbeeinflussendes Element bilden.

Aufgrund ihrer Entnehmbarkeit aus der Einströmöffnung kann sie weitere Funktionen aufweisen. Dadurch kann einerseits die Bedienung erleichtert, andererseits das Kocherlebnis verbessert werden. Die Entnehmbarkeit der Bedien-Einrichtung erleichtert deren Reinigung.

In dem in die Einströmöffnung eingesetzten Zustand kann die Oberfläche der Bedien-Einrichtung, insbesondere deren Bildschirm, flächenbündig mit der Oberkante des Rahmens und/oder einer Oberfläche eines benachbart zur Einströmöffnung angeordneten Kochfeldes abschließen. Dies ermöglicht es insbesondere, die Bedien-Einrichtung flächenbündig in ein Kochfeldsystem zu integrieren. In dem in die Einströmöffnung eingesetzten Zustand, insbesondere in der Einström-Position, kann der Bildschirm der Bedien-Einrichtung insbesondere parallel zur Kochfeldebene ausgerichtet sein.

In dem in die Einströmöffnung eingesetzten Zustand kann insbesondere seitlich von der Bedien-Einrichtung ein Einströmschlitz, insbesondere ein umlaufender Einströmschlitz, insbesondere zwischen einem Rand der Bedien-Einrichtung und dem die Einströmöffnung umgebenden Rahmen, bleiben. Es können auch zwei Schlitze vorliegen, welche durch die Bedien-Einrichtung voneinander getrennt sind. Die Schlitze können sich insbesondere entlang der Längsseiten der Bedien-Einrichtung erstrecken.

Die Bedien-Einrichtung kann im in die Einströmöffnung eingesetzten Zustand auch vollständig umlaufend zum Strömungskanal beabstandet sein. In diesem Fall kann sie von einem umlaufenden Schlitz umgeben sein. Der Absaugschlitz kann insbesondere einfach wegzusammenhängend ausgebildet sein.

Die Form des Rahmens, insbesondere dessen innerer Querschnitt, kann an die Form der Bedien-Einrichtung, insbesondere deren äußeren Querschnitts, insbesondere deren Gehäuses, angepasst sein.

Die Schlitze können in Strömungsrichtung insbesondere einen gleichbleibenden Strömungsquerschnitt aufweisen. Sie können auch einen sich in Strömungsrichtung erweiternden Strömungsquerschnitt aufweisen. Sie können auch einen sich in Strömungsrichtung verjüngenden Strömungsquerschnitt aufweisen.

Der Rahmen kann Verrundungen und/oder Schrägen aufweisen. Hierdruch können die strömungs-beeinflussenden Eigenschaften des Rahmens verbessert, insbesondere optimiert werden.

Ein Bereich des Strömungskanals, insbesondere ein sich an die Einströmöffnung anschließender Bereich des Strömungskanals, kann derart ausgebildet sein, dass die Bedien-Einrichtung, insbesondere der Einsatz, um eine Längsachse verschwenkbar sind.

Der Bereich des Strömungskanals, in welchem die Bedien-Einrichtung, insbesondere der Einsatz mit der Bedien-Einrichtung, beim Betrieb der Dunstabzugs-Vorrichtung angeordnet ist, insbesondere der Bereich des Strömungskanals, in welchem die Bedien-Einrichtung, insbesondere der Einsatz mit der Bedien-Einrichtung, verschwenkbar ist, kann seitliche Aufweitungen aufweisen. Dieser Bereich kann insbesondere einen Kreis-Abschnitt-förmigen Querschnitt aufweisen.

Das oder die flexiblen Verbindungs-Elemente zur Verbindung der Bedien-Einrichtung können insbesondere entlang einer gekrümmten Seitenwand dieses Abschnitts des Strömungskanals geführt sein.

Gemäß einem weiteren Aspekt kann der Bereich des Strömungskanals, in welchem die Bedien-Einrichtung, insbesondere der Einsatz mit der Bedien-Einrichtung, beim Betrieb der Dunstabzugs-Vorrichtung angeordnet ist, insbesondere der Bereich des Strömungskanals, in welchem die Bedien-Einrichtung, insbesondere der Einsatz mit der Bedien-Einrichtung, verschwenkbar ist, derart ausgebildet sein, dass ein Verschluss-Element für die Einströmöffnung, insbesondere die Bedien-Einrichtung, vollständig aus einem Strömungsbereich heraus verlagert werden kann. Die Einströmöffnung kann in diesem Fall vollständig geöffnet sein.

Als Strömungsbereich wird hierbei insbesondere ein allgemein zylinderförmiger Bereich mit dem Rand der Einströmöffnung als Leitkurve verstanden. Im Falle einer teilweise verdeckten Einströmöffnung, insbesondere einer Einströmöffnung mit einem äußeren Rand und einem inneren Rand, kann es sich beim Strömungsbereich um einen hohlzylindrischen Bereich, insbesondere mit einer äußeren Leitkurve, welche insbesondere rechteckig ausgebildet sein kann, und einer inneren Leitkurve, welche insbesondere rechteckig ausgebildet sein kann, handeln. Eine Erzeugende des zylinderförmigen Bereichs kann schief oder senkrecht zur Einströmöffnung, insbesondere schief oder senkrecht zur Kochfeld-Ebene verlaufen.

Das Verschluss-Element für die Einströmöffnung, insbesondere die Bedien-Einrichtung, kann insbesondere unterhalb der Kochfeld-Ebene zur Seite hin vollständig aus dem Strömungsbereich heraus verlagert werden.

Es kann auch vorgesehen sein, das Verschluss-Element separat von der Bedien-Einrichtung auszubilden. In diesem Fall kann das Verschluss-Element derart verlagerbar sein, dass es sich, wenn sich die Bedien-Einrichtung in der Einström-Position befindet, vollständig außerhalb des Strömungsbereichs befindet.

Gemäß einem Aspekt kann das Verschluss-Element bei der Verlagerung aus der Verschließ-Position nicht nur relativ zur Einströmöffnung sondern auch relativ zur Bedien-Einrichtung und/oder zum Einsatz verlagert, insbesondere verschwenkt und/oder verschoben werden.

Gemäß einer vorteilhaften Variante können der oder die Absaugschlitze verschließbar ausgebildet sein. Zum Verschließen der Absaugschlitze kann die Dunstabzugs-Vorrichtung und/oder die Bedien-Einrichtung Verschlussklappen aufweisen. Die Einströmöffnung kann auch mittels der Bedien-Einrichtung vollständig abdeckbar, insbesondere verschließbar, sein. Dies kann beispielsweise durch ein verdrehtes Einsetzen der Bedien-Einrichtung, insbesondere nach einer Drehung um eine Längsachse derselben, ermöglicht werden. Zum vollständigen Verschließen der Einströmöffnung kann auch ein separates Verschlusselement vorgesehen sein.

Vorzugsweise weist die Dunstabzugs-Vorrichtung im teilweise oder vollständig abgedeckten oder verschlossenen Zustand der Einströmöffnung eine plane Oberseite auf. Diese kann flächenbündig zu einem benachbarten Kochfeld angeordnet werden.

Gemäß einem weiteren Aspekt kann die Bedien-Einrichtung zusätzlich zu einer ersten Anordnung in der Einström-Öffnung in einer zweiten Anordnung derart an oder in der Dunstabzugs-Vorrichtung angeordnet werden, dass sie, insbesondere ihre Längsachse, schräg zu einer durch die Einström-Öffnung definierten Ebene ausgerichtet ist.

Dies kann zu einer besseren Sichtbarkeit des Bildschirms führen.

Bei der schrägen Ausrichtung handelt es sich insbesondere um eine vorbestimmte Ausrichtung. Es können ein oder mehrere schräge Ausrichtungs-Positionen vorgegeben sein. Die Dunstabzugs-Vorrichtung kann insbesondere ein oder mehrere Aufnahme-Elemente und/oder Halte-Elemente und/oder eine Verschwenk-Mechanik aufweisen, mittels welchen die schräge(n) Ausrichtungs-Position(en) vorgegeben sein kann/können.

Die Bedien-Einrichtung kann insbesondere um einen einstellbaren Blickwinkel, insbesondere verschwenkbar, insbesondere um eine oder zwei Schwenkachsen verschwenkbar, ausrichtbar sein.

Hierdurch kann insbesondere die Nutzung der Bedien-Einrichtung als Multimediaeinrichtung verbessert werden.

Die Bedien-Einrichtung kann auch in sich selbst verschwenkbar sein. Sie kann insbesondere eine oder mehrere Schwenkachsen aufweisen. Sie kann insbesondere eine oder mehrere aufklappbare Elemente aufweisen.

Gemäß einem weiteren Aspekt kann die Dunstabzugs-Vorrichtung, insbesondere der die Einströmöffnung umgebende Rahmen, eines oder mehrere Aufnahme-Elemente zur Aufnahme, insbesondere zur Ausrichtung und/oder Positionierung, der Bedien-Einrichtung aufweisen. Die Aufnahme-Elemente können an dazu passende Strukturen in der Bedien-Einrichtung, insbesondere an deren Gehäuse, ausgebildet sein.

Die Bedien-Einrichtung kann insbesondere mittels einer Dreipunkt-Auflage im Rahmen angeordnet werden. Dies stellt eine verwackelungsfreie Aufnahme der Bedien-Einrichtung im Rahmen sicher.

Die Bedien-Einrichtung, insbesondere deren Gehäuse, und/oder der Rahmen, welche die Einströmöffnung umgibt, können Führungselemente, beispielsweise Stege, Schrägen oder Kulissenführungen, aufweisen. Hierdurch kann das Einsetzen der Bedien-Einrichtung in die Einströmöffnung erleichtert werden.

Die Bedien-Einrichtung und/oder der Rahmen können insbesondere derart ausgebildet sein, dass die Bedien-Einrichtung automatisch in die korrekte Position geführt wird. Die Bedien-Einrichtung wird daher auch als selbstausrichtend bezeichnet.

Zur Führung und/oder Fixierung der Bedien-Einrichtung im Rahmen können ein oder mehrere Positioniermagnete vorgesehen sein. Die Positionier-magnete können in der Bedien-Einrichtung, insbesondere in oder an deren Gehäuse und/oder in oder an dem Rahmen angeordnet sein. Mittels der Magnete kann erreicht werden, dass die Bedien-Einrichtung automatisch in eine vorgesehene Position gebracht wird. Hierbei können mehrere unterschiedliche Positionen für eine Anordnung der Bedien-Einrichtung am Küchengerät vorgesehen sein.

Die Einsetzbarkeit bzw. Entnehmbarkeit der Bedien-Einrichtung führt dazu, dass die Bedien-Einrichtung austauschbar ist. Dies erleichtert die Wartung. Außerdem ermöglicht dies, für eine bestimmte Dunstabzugs-Vorrichtung bzw. ein Kochfeld-System unterschiedliche Bedien-Einrichtungen mit unterschiedlicher Funktionalität, insbesondere mit unterschiedlichem Funktionsumfang, bereitzustellen. Beispielsweise kann die Bedien-Einrichtung in der einfachsten Variante lediglich zur Bedienung der Dunstabzugs-Vorrichtung und/oder zur Bedienung eines oder mehrerer Kochfelder dienen. Je nach Wunsch oder Anforderungen des Nutzers kann die Bedien-Einrichtung komplexere Funktionen übernehmen. Für mögliche Funktionen sei auf die vorhergehende Beschreibung verwiesen. Je nach Kundenwunsch kann die Dunstabzugs-Vorrichtung beispielsweise ebenso mit einer minimalistischen Bedien-Einrichtung wie mit einer multimediafähigen Bedien-Einrichtung oder einer Bedienen-Einrichtung, welche in ein Heimnetzwerk integriert werden kann, ausgestattet werden.

Für die Details der Bedien-Einrichtung sei auf die vorhergehende Beschreibung verwiesen.

Mittels der Bedien-Einrichtung ist insbesondere die Dunstabzugs-Vorrichtung, optional auch ein oder mehrere Kochfelder, bedienbar.

Die Dunstabzugs-Vorrichtung weist einen oder mehrere Lüfter auf.

Es kann sich um eine Umluft-Vorrichtung, eine Abluft-Vorrichtung oder eine Dunstabzugs-Vorrichtung, welche sowohl Umluftbetrieb als auch Abluftbetrieb ermöglicht, handeln. In letzterem Fall kann es insbesondere möglich sein, mittels der Bedien-Einrichtung zwischen Umluftbetrieb und Abluftbetrieb zu wechseln. Eine derartige Auswahl kann prinzipiell auch automatisiert, insbesondere sensorisch gesteuert, erfolgen. Ebenso kann ein Umschalten zwischen Umluftbetrieb und Abluftbetrieb auch sensorisch und/oder durch externe Steuersignale verhindert werden. Beispielsweise kann ein Abluftbetrieb der Dunstabzugs-Vorrichtung verhindert werden, sofern in der Wohnung eine Feuerstelle aktiviert ist. Letzteres kann sensorisch erfasst werden. Ein Abluftbetrieb kann auch verhindert werden, sofern eine Temperaturdifferenz zwischen der Außentemperatur und der Innentemperatur einen vorgegebenen Wert überschreitet. Dies kann allgemein zu einer Energieeinsparung beitragen.

Gemäß einem weiteren Aspekt kann die Dunstabzugs-Vorrichtung ein Geruchsfilter-Modul aufweisen. Das Geruchsfilter-Modul kann abnehmbar ausgebildet sein. Es kann insbesondere mit einem Einströmschacht der Dunstabzugs-Vorrichtung und/oder mit einer Ausblas-Öffnung des Lüfter-Gehäuses verbunden werden oder verbunden sein.

Das Geruchsfilter-Modul weist einen Filtersitz auf. Es kann außerdem einen Filterwechselraum aufweisen. Über den Filterwechselraum ist ein Geruchsfilter reversibel am Filtersitz anordenbar. Der Filter kann insbesondere durch die Kochdunst-Eintrittsöffnung in den Filterwechselraum eingeführt bzw. aus diesem entnommen werden.

Der Filter kann ein- oder mehrteilig ausgebildet sein.

Der Filter kann eine gekrümmte Form aufweisen. Dies kann die Einführung durch den Filterwechselraum erleichtern.

Der Filter kann reversibel verformbar ausgebildet sein.

Der Filterwechselraum ermöglicht insbesondere einen werkzeuglosen Zugang zu einem Bereich stromabwärts des Lüfters.

Der Filterwechselraum kann verschließbar, insbesondere luftdicht verschließbarn ausgebildet sein. Er kann insbesondere mittels einer Klappe von einem Bereich stromaufwärts des Lüfters, insbesondere von einem Unterdruckbereich, abgetrennt werden. Das Verschlusselement, insbesondere die Klappe, kann durch die Einström-Öffnung des Muldenlüfters entnommen werden. Sie kann einen Unterdruckbereich von einem Überdruckbereich trennen.

Der Filterwechselraum kann auch durch den Filter selbst zur Entnahmeöffnung hin abgeschlossen werden. Hierzu kann es genügen, dass der Filter einen Querschnitt aufweist, welcher im Wesentlichen dem Querschnitt der Öffnung, durch welche der Filter in den Filterwechselraum eingeführt wird, die Entnahmeöffnung, entspricht.

Prinzipiell kann am Filter, insbesondere an einem Ende desselben, insbesondere an einem Ende in Längsrichtung, auch ein Verschlusselement zum Verschließen der Öffnung zum Filterwechselraum vorgesehen sein. Das Verschlusselement am Filter kann insbesondere plattenartig ausgebildet sein. Es kann vorzugsweise ein Griffelement aufweißen, mittels welchem der Filter in den Filterwechselraum einfürbar und aus diesem entnehmbar ist.

Im Filterwechselraum können ein oder mehrere Führungselemente, beispielsweise Führungsschienen, zur Führung des Filters oder der Filter beim Einführen in oder durch den Filterwechselraum vorgesehen sein.

Das Einführen und/oder die Entnahme des Filters kann durch Hilfsmittel, beispielsweise Federn, Lager, Laschen oder Bänder erleichtert werden.

Der Filtersitz kann stromaufwärts des Lüfters angeordnet sein. Er kann insbesondere auch stromabwärts des Lüfters angeordnet sein.

Die Aspekte des Filtermoduls sind insbesondere auch unabhängig von den übrigen Aspekten der vorliegenden Erfindung vorteilhaft. Sie stellen insbesondere selbstständige Erfindungsgegenstände dar.

Ein Gegenstand der vorliegenden Erfindung ist somit insbesondere auch eine Dunstabzugs-Vorrichtung, insbesondere eine modular ausgebildete Dunstabzugs-Vorrichtung, insbesondere zum Abzug von Kochdünsten nach unten, mit einem Filterwechsel-Modul.

Weitere Vorteile und Details der Erfindung ergeben sich aus der Beschreibung von Ausführungsbeispielen anhand der Figuren. Es zeigen:
- Fig. 1: schematisch eine Ansicht eines Kochfeldsystems mit zwei Kochfeldern und einem dazwischen angeordneten Muldenlüfter,
- Fig. 2: schematisch eine perspektivische Ansicht eines Kochfeldsystems mit zwei Kochfeldern und einem dazwischen angeordneten Muldenlüfter,
- Fig. 3: schematisch eine Explosionsdarstellung einer Einrichtung zum Bedienen eines Kochfeldsystems gemäß einer der Fig. 1 oder 2,
- Fig.4: schematisch eine perspektivische Ansicht einer Dunstabzugs-Vorrichtung für ein modulares Kochfeld-System, insbesondere gemäß Fig. 2, und
- Fig. 5: schematisch einen Querschnitt durch eine weitere Variante einer Einrichtung zum Bedienen eines Kochfeldsystems mit im Bereich einer Schnittstelle.
- Fig. 6: schematisch eine Explosionsdarstellung eines Einsatzes mit einer Einrichtung zum Bedienen eines Kochfeldsystems,
- Fig. 7: schematisch eine Seitenansicht der in Fig. 6 gezeigten Einrichtung zum Bedienen eines Kochfeldsystems,
- Fig. 8: schematisch eine Explosionsdarstellung eines Einströmkanal-Abschnitts mit einem ersten Antriebskonzept zum Verdrehen der in Fig. 6 und 7 gezeigten Einrichtung zum Bedienen eines Kochfeldsystems,
- Fig. 9: schematisch eine perspektivische Ansicht des in Fig. 8 gezeigten Antriebskonzepts,
- Fig. 10: schematisch eine perspektivische Ansicht des in Fig. 8 gezeigten Antriebskonzepts mit teilweise verkippter Bedien-Einrichtung,
- Fig. 11: schematisch eine Seitenansicht des in Fig. 8 gezeigten Antriebskonzepts,
- Fig. 12: schematisch eine perspektivische Ansicht einer Kopplungsplatte des in Fig. 8, 9, 10 und 11 gezeigten Antriebskonzepts samt flexibler Platine,
- Fig. 13: schematisch eine perspektivische Ansicht eines Kochfeldsystems mit einem in Fig. 8, 9, 10 und 11 gezeigten Antriebskonzept,
- Fig. 14: schematisch eine Seitenansicht eines weiteren Antriebskonzepts zum Verschwenken der in Fig. 6 und 7 gezeigten Einrichtung zum Bedienen eines Kochfeldsystems
- Fig. 15: schematisch eine Seitenansicht eines Kochfeldsystems mit einem in Fig. 14 gezeigten Antriebskonzept,
- Fig. 16: schematisch eine Explosionsdarstellung eines weiteren Antriebskonzepts zum Verdrehen der in Fig. 6 und 7 gezeigten Einrichtung zum Bedienen eines Kochfeldsystems,
- Fig. 17: schematisch eine perspektivische Ansicht des in Fig. 16 gezeigten Antriebskonzepts,
- Fig. 18: schematisch eine perspektivische Ansicht des in Fig. 16 gezeigten Antriebskonzepts mit teilweise verkippter Bedien-Einrichtung,
- Fig. 19: schematisch eine Seitenansicht des in Fig. 16 gezeigten Antriebskonzepts,
- Fig. 20: schematisch eine erste perspektivische Gitternetz-Ansicht des in Fig. 16 gezeigten Antriebskonzepts,
- Fig. 21: schematisch einen Querschnitt durch eine Variante einer Bedien-Einrichtung gemäß Fig. 5 mit nach innen gewölbten Längsseiten,
- Fig. 22A: schematisch einen Querschnitt durch eine Anordnung einer Bedien-Einrichtung in einem Kochfeldsystem, wobei die Bedien-Einrichtung in einer Einström-Position eine Einström-Öffnung bereichsweise freigibt und
- Fig. 22B: eine Ansicht gemäß Fig. 22A mit einer Anordnung der Bedien-einrichtung in einer Verschluss-Position, in welcher sie die Einström-Öffnung verschließt.

Im Folgenden werden zunächst die allgemeinen Bestandteile eines Kochfeldsystems 1 beschrieben. Das Kochfeldsystem 1 umfasst mindestens ein Kochfeld 2. Bei dem in der Fig. 1 exemplarisch dargestellten Kochfeldsystem 1 sind zwei Kochfelder 2 vorgesehen. Bei den Kochfeldern 2 kann es sich im Wesentlichen um beliebige Kochfelder handeln. Es kann sich insbesondere um Induktions-Kochfelder, Gas-Kochfelder, Tepan YakiKochfelder, Kochfelder für einen Wok, elektrische Kochfelder oder Warmhalteplatten, Grills oder andere Kochfelder handeln. Unter einem Kochfeld sei insbesondere eine Vorrichtung zum Erwärmen von Speisen, insbesondere in Form eines Kücheneinbaugeräts, verstanden.

Bei der in der Fig. 1 exemplarisch dargestellten Alternative sind zur Bedienung der Kochfelder 2 jeweils Bedienknebel 3 vorgesehen. Eine Bedienung mittels berührungsempfindlicher Sensoren, welche insbesondere in die Kochfelder 2 integriert sein können, ist ebenso möglich. Auch eine Bedienung über ein separates Bedienmodul ist denkbar. In diesem Fall können die Kochfelder 2 nicht-autark, d. h. ohne eigene Steuerungs-Elektronik, ausgebildet sein. Hierdurch kann der Aufbau der Kochfelder 2 vereinfacht werden. Es ist insbesondere möglich, die Bauhöhe der Kochfelder 2 zu reduzieren. Sie kann insbesondere höchstens 10 cm, insbesondere höchstens 6 cm, insbesondere höchstens 5 cm, insbesondere höchstens 4 cm, insbesondere höchstens 3 cm, insbesondere höchstens 2 cm betragen.

Auch eine Kombination unterschiedlicher Bedien-Elemente ist möglich. Das Kochfeldsystem 1 kann insbesondere sowohl Bedienknebel 3 als auch ein oder mehrere berührungsempfindliche Eingabefelder, insbesondere einen oder mehrere berührungsempfindliche Displays, aufweisen. Eine Bedienung, insbesondere Steuerung der Kochfelder 2 und/oder der nachfolgend noch beschriebenen Dunstabzugs-Vorrichtung, ist insbesondere wahlweise über Bedienknebel 3 und/oder berührungsempfindliche Eingabe-Elemente möglich.

Weiter umfasst das Kochfeldsystem 1 einen Muldenlüfter 4. Der Muldenlüfter 4 bildet eine Vorrichtung zum Abzug von Kochdünsten. Als Muldenlüfter 4 wird hierbei insbesondere die Abzugs-Vorrichtung als Ganzes bezeichnet, insbesondere nicht lediglich der eigentliche Lüfter.

Der Muldenlüfter 4, d.h. die Dunstabzugs-Vorrichtung, umfasst einen oder mehrere Lüfter. Die Lüfter können insbesondere als Radiallüfter 21 ausgebildet sein. Dies ist jedoch nicht einschränkend zu verstehen. Der oder die Radiallüfter 21 können einen oder mehrere Lüftermotoren 22 aufweisen.

Bei der in der Fig. 2 dargestellten Alternative ist der Muldenlüfter 4 zwischen den beiden Kochfeldern 2 angeordnet. Er kann auch seitlich der Kochfelder 2 oder im Bereich hinter den Kochfeldern 2 angeordnet sein.

Er kann eine runde, insbesondere eine kreisförmige Kochdunst-Eintrittsöffnung 5 aufweisen. Bei der dargestellten Alternative ist die Kochdunst-Eintrittsöffnung 5 länglich, insbesondere rechteckig ausgebildet.

Die Kochdunst-Eintrittsöffnung 5 weist insbesondere ein Aspektverhältnis von mindestens 2:1, insbesondere mindestens 3: 1, insbesondere mindestens 5: 1, insbesondere mindestens 10:1 auf. Üblicherweise beträgt das Aspektverhältnis der Kochdunst-Eintrittsöffnung 5 höchstens 100:1, insbesondere höchstens 50: 1.

Es können auch mehrere Kochdunst-Eintrittsöffnungen 5 vorgesehen sein. Es ist insbesondere möglich, zwei oder mehr Kochdunst-Eintrittsöffnungen 5, insbesondere schlitzförmige Kochdunst-Eintrittsöffnungen 5, vorzusehen. Diese können insbesondere parallel zueinander ausgerichtet sein.

Die Kochdunst-Eintrittsöffnung 5 ist insbesondere zumindest teilweise, insbesondere vollständig, mittels eines Verschlusselements reversibel verschließbar. Sie ist insbesondere zumindest bereichsweise mittels eines Verschlusselements abdeckbar. Im Falle von mehreren Kochdunst-Eintrittsöffnungen 5 können diese jeweils separat, d. h. unabhängig voneinander, mittels Verschlusselementen reversibel verschließbar sein.

Zur Bedienung des Muldenlüfters 4 ist ein Bedienknebel 7 vorgesehen. Eine Bedienung mittels eines berührungsempfindlichen Sensors ist ebenso möglich

Der Muldenlüfter 4, insbesondere die Kochdunst-Einstrittsöffnung, ist insbesondere im Bereich einer Kochfeldebene 8 angeordnet. Er dient zum Abzug von Kochdünsten aus dem Bereich oberhalb der Kochfeldebene 8 in einen Bereich unterhalb der Kochfeldebene 8. Er wird daher auch als Downdraft-System (Abzug nach unten) bezeichnet.

Die Kochdunst-Eintrittsöffnung 5 ist vorzugsweise ortsfest relativ zur Kochfeldebene 8 angeordnet.

Gemäß einer in den Figuren nicht dargestellten Alternative ist der Bereich des Muldenlüfters 4 mit der Kochdunst-Eintrittsöffnung 5 in Richtung senkrecht zur Kochfeldebene 8 verlagerbar.

Es kann vorgesehen sein, die Kochdunst-Eintrittsöffnung 5 wenige Millimeter oberhalb der Kochfeldebene 8 anzuordnen. Hierdurch lässt sich die Gefahr eines ungewollten Eindringens von Flüssigkeit in den Muldenlüfter 4, insbesondere im Falle eines Überkochens von Flüssigkeiten, erheblich reduzieren. Es kann insbesondere auch vorgesehen sein, die Kochdunst-Eintrittsöffnung 5 derart auszubilden, dass sie beim Betrieb des Muldenlüfters 4 in eine Position wenige Millimeter oberhalb der Kochfeldebene verlagerbar auszubilden. Sie kann in diesem Fall im ausgeschalteten Zustand des Muldenlüfters 4 fluchtend zur Kochfeldebene 8 angeordnet sein.

Das Kochfeldsystem 1 ist modular ausgebildet. In diesem Fall sind im Wesentlichen frei wählbare Kochfelder 2 flexibel mit einem oder mehreren der Muldenlüfter 4 kombinierbar.

Das Kochfeldsystem 1 kann auch als Montageeinheit ausgebildet sein. In diesem Fall sind ein oder mehrere Kochfelder 2 mit einem oder mehreren Muldenlüftern 4 in ein einziges System integriert. Sie sind insbesondere in einem gemeinsamen Gehäuse angeordnet. Dieses muss zur Montage lediglich in eine Aussparung in einer Arbeitsplatte 9 eingesetzt werden

Im Bereich unterhalb des Kochfeldsystems 1 können Fächer, insbesondere Schubladen 10 eines Küchenunterschranks 11 im Wesentlichen ohne Einschränkung genutzt werden.

Der Küchenunterschrank 11 bildet allgemein ein Küchenmöbel. Das Kochfeldsystem 1, insbesondere der Muldenlüfter 4, können in das Küchenmöbel integriert sein. Sie können insbesondere werksseitig in das Küchenmöbel integriert sein.

Die Montageeinheit, insbesondere der Muldenlüfter 4, weist vorzugsweise eine Gesamtbauhöhe h im Bereich von weniger als 30 cm, insbesondere weniger als 25 cm, insbesondere weniger als 20 cm, insbesondere weniger als 18 cm, insbesondere weniger als 16 cm, insbesondere weniger als 15 cm auf. Die Montageeinheit benötigt zum Einbau insbesondere nicht mehr Platz unter der Arbeitsplatte 9 als eine normale Besteckschublade.

Für entsprechende Details und weitere Angaben zum allgemeinen Aufbau des Kochfeldsystems 1 sei auf die EP 2 702 329 A1 und die EP 3 475 622 B1 verwiesen, die hiermit vollständig als Bestandteil der vorliegenden Anmeldung in diese integriert seien.

Wenn im Folgenden von den Lüftern, den Motoren oder anderen Komponenten im Plural die Rede ist, sei herunter der generische Plural, welcher den Singular miteinschließt, verstanden, es sei denn, es ergibt sich aus dem Zusammenhang, dass es speziell auf eine Mehrzahl entsprechender Elemente ankommt.

Die Lüftermotoren 22 können aufgesetzt oder aufgehängt angeordnet sein. Sie können insbesondere an einem Montagerahmen 23 befestigt sein. Mittels eines derartigen Montagerahmens 23 ist eine besonders stabile und zuverlässige Montage des Muldenlüfters 4, insbesondere dessen Radiallüfter 21, insbesondere an der Arbeitsplatte 9, möglich.

Der Muldenlüfter weist einen Schacht 24 auf. Der Schacht 24 dient insbesondere als Sammelraum für die abzusaugenden Kochdünste. Er kann ein Bestandteil einer Kochdunst-Eintritts-Einrichtung bilden.

An den Schacht 24 schließt sich stromabwärts eine Kammer 25 an. Die Kammer 25 dient zur Weiterleitung der Kochdünste vom Schacht 24 zum Lüfter 21. Es können auch mehrere Schächte 24 vorgesehen sein.

Es können insbesondere auch mehrere Kammern 25 vorgesehen sein.

Mehrere Kammern 25 können hierbei insbesondere mit einem einzigen Schacht 24 oder mit mehreren separaten Schächten 24 in Strömungsverbindung stehen.

Die Kammern 25 können Ansaugkammern der Radiallüfter 21 bilden.

Die Kammern 25 können zumindest bereichsweise unterhalb des Gehäuses 26 des Radiallüfters 21 bzw. der Gehäuse 26 der Radiallüfter 21 angeordnet sein.

Die Kammern 25 können auch oberhalb der Gehäuses 26 der Lüfter angeordnet sein. Dies ist insbesondere bei doppelflutigen Lüftern möglich.

Der Muldenlüfter 4 kann einen Filtersitz 27 zur Aufnahme eines Filters aufweisen. Der Filtersitz 27 kann insbesondere zur Aufnahme eines Geruchsfilters dienen. Der Filtersitz 27 kann stromabwärts der Lüfter 21 oder stromaufwärts der Lüfter 21, insbesondere im Bereich zwischen der Kochdunst-Eintrittsöffnung 5 und den Lüftern 21 angeordnet sein.

Der Filtersitz 27 kann insbesondere über einen Filterwechselraum 28 mit dem Schacht 24 verbunden sein.

Der Filterwechselraum 28 und der Filtersitz 27 können ein optionales Modul bilden. Sie können insbesondere reversibel am Muldenlüfter 4, insbesondere am Schacht 24 und/oder am Gehäuse 26 des Radiallüfters 21 angebracht werden. Im Falle einer reinen Abluft-Lösung kann auf den Filtersitz 27 und den Filterwechselraum 28 verzichtet werden. Der Filterwechselraum 28 kann insbesondere über eine reversibel verschließbare bzw. öffenbare Öffnung 45 mit dem Schacht 24 verbunden sein. Durch die Öffnung ist ein einfacher Wechsel des Filters, insbesondere eines Geruchsfilters, insbesondere dessen Austausch und Anordnung am Filtersitz 27, möglich. Der Filter kann insbesondere durch die Kochdunst-Eintrittsöffnung 5 eingesetzt und entnommen werden. Die Öffnung 45 kann vorzugsweise reversibel verschließbar sein. Sie kann insbesondere mittels einer reversibel durch die Kochdunst-Eintrittsöffnung 5 entnehmbare Verschlussklappe verschließbar sein.

Stromaufwärts vom Schacht 24 ist im Bereich der Kochdunst-Eintrittsöffnung 5 ein Rahmen-Element 29, welches einfach auch als Rahmen 29 bezeichnet wird, vorgesehen.

Das Rahmen-Element 29 umgibt die Kochdunst-Eintrittsöffnung 5 insbesondere vollständig. Es kann Bestandteil des Schachtes 24 sein. Das Rahmen-Element 29 kann insbesondere den Schacht 24 einströmseitig abschließen.

Das Rahmen-Element 29 kann gekrümmte Wandabschnitte aufweisen. Die Wandabschnitte können insbesondere jeweils um horizontal verlaufende Achsen gekrümmt sein. Sie können insbesondere in Horizontalrichtung geradlinig ausgebildet sein.

Das Rahmen-Element 29 kann einen sich in Einströmrichtung verjüngenden Querschnitt aufweisen.

Der Rahmen kann einen freien Rand 30 aufweisen, welcher insbesondere im Bereich der Kochfeldebene 8 angeordnet ist. Der freie Rand 30 kann sehr schmal ausgebildet sein. Er kann eine Dicke, insbesondere eine maximale Dicke höchstens 5 mm, insbesondere höchstens 3 mm, insbesondere höchstens 1 mm, aufweisen.

In die Kochdunst-Eintrittsöffnung 5 ist eine Bedien-Einrichtung 31 einsetzbar. Die Bedien-Einrichtung 31 ist insbesondere reversibel in die Kochdunst-Eintrittsöffnung 5 einsetzbar. Durch Einsetzen der Bedien-Einrichtung 31 in die Kochdunst-Eintrittsöffnung 5 kann der Strömungsquerschnitt der Kochdunst-Eintrittsöffnung 5, insbesondere der durch den Rahmen 29 definierte Strömungsquerschnitt, verringert werden.

Die Bedien-Einrichtung 31 ist insbesondere derart in die Kochdunst-Eintrittsöffnung 5 einsetzbar, dass ihre Oberfläche mit der Oberfläche der benachbarten Kochfelder 2 fluchtet. Die Oberfläche der Bedien-Einrichtung 31 kann insbesondere eben ausgebildet sein.

Im Folgenden wird die Bedien-Einrichtung 31 näher beschrieben.

Die Bedien-Einrichtung 31 dient zum Bedienen, insbesondere zum Steuern, des Kochfeldsystems 1, insbesondere der Kochfelder 2 und/oder des Muldenlüfters 4. Das Kochfeldsystem 1, insbesondere die Kochfelder 2 und/oder der Muldenlüfter 4, können auch über die Bedienknebel 3, 7 bedient, insbesondere gesteuert, werden. Auf die Bedienknebel 3, 7 kann jedoch auch verzichtet werden.

Die Bedien-Einrichtung 31 weist ein Gehäuse 32 auf. Das Gehäuse 32 dient zur Aufnahme von elektronischen Bauteilen.

Das Gehäuse 32 weist ein Gehäuse-Unterteil 33 und eine Abdeckung 34 auf.

Das Gehäuse 32 kann ebene Längsseiten (Fig. 5) oder nach innen gewölbte Längsseiten (Fig. 21) aufweisen.

Mittels der Abdeckung 34 kann das Gehäuse-Unterteil 33 abgedeckt, insbesondere verschlossen, insbesondere flüssigkeitsdicht verschlossen, werden.

Die Abdeckung 34 kann insbesondere mit dem Gehäuse-Unterteil 33 verklebt, verpresst, verrastet oder verschraubt sein.

Zwischen der Abdeckung 34 und dem Gehäuse-Unterteil 33 kann eine Dichtung 35 vorgesehen sein. Die Dichtung 35 kann insbesondere ein umlaufendes Dichtelement aufweisen.

Das Gehäuse 32 kann insbesondere spülmaschinenfest ausgebildet sein. Es ist vorzugsweise zumindest spritzwassergeschützt ausgebildet.

Das Gehäuse 32 ist vorzugsweise hitzebeständig, insbesondere bis mindestens 200 °C, insbesondere mindestens 300 °C, insbesondere mindestens 500 °C.

Im Gehäuse 32 kann insbesondere eine Eingabe-Einrichtung 36 angeordnet sein.

Die Eingabe-Einrichtung 36 kann ein Eingabe-Element in Form eines berührungsempfindlichen Sensors oder Bildschirms zur Eingabe von Steuer-Daten aufweisen. Die Eingabe-Einrichtung 36 kann alternativ oder zusätzlich hierzu andere Eingabe-Elemente, beispielsweise Taster, Schalter oder akustische Eingabe-Elemente, insbesondere ein Mikrofon, aufweisen.

Im Gehäuse 32 kann insbesondere eine Ausgabe-Einrichtung angeordnet sein.

Gemäß einer bevorzugten Variante weist die Eingabe-Einrichtung 36 einen Bildschirm 37 auf. Die Eingabe-Einrichtung 36 kann auch mehrere Bildschirme 37 aufweisen.

Der Bildschirm 37 kann als Flachbildschirm, insbesondere als Flüssigkristallbildschirm (LCD), LED- oder OLED-Bildschirm ausgebildet sein.

Der Bildschirm 37 kann berührungsempfindlich ausgebildet sein. Gemäß einer bevorzugten Variante ist der Bildschirm 37 mit der Abdeckung 34 verbunden. Er kann insbesondere an die Abdeckung 34 gebonded sein. Vorzugsweise ist zur Verbindung des Bildschirms 37 mit der Abdeckung 34 ein direktes optisches Bonding vorgesehen.

Der Bildschirm 37 kann insbesondere über ein optisch transparentes Harz (OCR, Optically Clear Resin) oder einen optisch transparenten Klebstofffilm (OCA, Optically Clear Adhesive) mit der Abdeckung 34 verbunden sein. Eine entsprechende Bindeschicht 38 ist in der Fig. 3 exemplarisch und schematisch dargestellt.

Auf der Rückseite des Bildschirms 37 kann eine Leiterplatte 41 mit elektronischen Bauelementen angeordnet sein. Auf der Leiterplatte 41 kann insbesondere Steuerungselektronik zur Verarbeitung der Eingabesignale und/oder zur Steuerung der Ausgabesignale, insbesondere zur Steuerung des Bildschirms 37, angeordnet sein.

Der Bildschirm 37 kann eine Diagonale von mindestens 10 cm, insbesondere mindestens 15 cm, insbesondere mindestens 20 cm, insbesondere mindestens 30 cm, insbesondere mindestens 40 cm aufweisen. Die Darstellung in der Fig. 3 ist lediglich exemplarisch zu verstehen.

Der Bildschrim 37 kann insbesondere eine Bildfläche aufweisen, welche im Wesentlichen der freien sichtbaren Oberfläche der Bedien-Einrichtung 31 entspricht. Das Verhältnis von Bildfläche des Bildschirms 37 zur freien sichtbaren Oberfläche der Bedien-Einrichtung 31 kann mindestens 0,5, insbesondere mindestens 0,7, insbesondere mindestens 0,9, insbesondere mindestens 0,95 betragen.

Der Bildschirm 37 kann insbesondere randlos oder rahmenlos ausgebildet sein.

Der Bildschirm 37 kann auch aufklappbar ausgebildet sein. Hierdurch lässt sich die Breite des Bildschirms 37, insbesondere dessen Bildfläche, vergrößern. Der Bildschirm 37 kann im aufgeklappten Zustand eine Breite aufweisen, welche im Wesentlichen gerade der Breite der freien Öffnung der Kochdunst-Eintrittsöffnung 5 entspricht. Der Bildschirm 37 kann im aufgeklappten Zustand auch eine Breite aufweisen, welche größer ist als die Breite der freien Öffnung der Kochdunst-Eintrittsöffnung 5.

Die Höhe des Bildschirms 37 kann hierbei insbesondere der Länge der freien Öffnung der Kochdunst-Eintrittsöffnung 5 entsprechen. Die Höhe des Bildschirms 37 kann auch kleiner sein, beispielsweise höchsten halb so groß wie die Länge der freien Öffnung der Kochdunst-Eintrittsöffnung 5.

Der Bereich mit dem Bildschirm 37 kann relativ zum Rest der Abdeckung 34 verschwenkbar sein.

Die Bedien-Einrichtung 31 weist eine oder mehrere Schnittstellen 39 zur Daten- und/oder Energieübertragung auf. Die Schnittstelle 39 ist exemplarisch und schematisch in der Fig. 5 näher dargestellt. Die Schnittstellen 39 können jeweils elektrisch leitfähige Kontakt-Elemente 40 und/oder einen oder mehrere Kanäle zur drahtlosen Daten- und/oder Energieübertragung aufweisen.

Als Kontaktelemente 40 können Kontaktstifte, insbesondere federgelagerte Kontaktstifte, dienen. Die Kontaktstifte können insbesondere aus Metall, insbesondere einem rostfreien Metall, sein.

Die Schnittstelle 39 kann abgedichtet ausgebildet sein. Sie kann insbesondere ein Dichtelement, beispielsweise aus Silikon, insbesondere Einkomponentensilikon (1K-Silikon), aufweisen. Das Dichtelement kann die Schnittstelle 39 umfangsseitig vollständig umgeben.

Die Schnittstelle 39 kann an einem Ende der Bedien-Einrichtung 31, insbesondere an einem Ende in Längsrichtung, angeordnet sein.

Die Bedien-Einrichtung 31 kann auch zwei Schnittstellen 39 aufweisen. Diese können an einander entgegengesetzten Enden der Bedien-Einrichtung 31 angeordnet sein.

Die Schnittstellen 39 können jeweils an der Unterseite der Bedien-Einrichtung 31 angeordnet sein.

Die Schnittstellen 39 können jeweils stegförmig ausgebildet sein. Alternative geometrische Ausbildungen sind ebenfalls möglich.

Die Schnittstellen 39 können auch in einem nach innen versetzten oder einem zurückversetzten Bereich des Gehäuseunterteils 33 angeordnet sein.

Die Schnittstellen 39 können mit stegförmig oder anders ausgebildeten Fortsätzen, insbesondere an der Unterseite der Bedien-Einrichtung 31, angeordnet sein. Diese Fortsätze sind insbesondere komplementär zu entsprechenden Aufnahmen ausgebildet. Die Aufnahmen sind insbesondere im Rahmen-Element 29 ausgebildet.

Die Bedien-Einrichtung 31 kann einen Lautsprecher 43 aufweisen.

Der Lautsprecher 43 kann zur Ausgabe von Tonsignalen, insbesondere zur Ausgabe von Musik, dienen. Der Lautsprecher 43 kann auch zur Erzeugung haptischer Signale dienen. Er kann insbesondere in direktem Kontakt mit der Abdeckung 34 stehen.

Der Lautsprecher 43 kann insbesondere in einer hierfür vorgesehenen Aufnahme angeordnet sein. Die Aufnahme ist mit der Abdeckung 34 verbunden. Sie kann insbesondere mit der Abdeckung 34 verklebt, verschraubt oder verrastet sein.

Alternativ oder zusätzlich zur Schnittstelle 39 kann die Bedien-Einrichtung 31 ein oder mehrere drahtlose Schnittstellen aufweisen. Die drahtlosen Schnittstellen können insbesondere zur Übertragung von Daten und/oder Energie dienen.

Zur Übertragung von Daten kann insbesondere ein Nahfeld-System (NFC, Near Field Controller) dienen.

Zur Übertragung von Energie kann insbesondere ein drahtloses Energieübertragungs-System (WPT-System, Wireless Powertransfer System) dienen.

Die drahtlose Schnittstelle kann insbesondere im Bereich der Rückseite der Leiterplatte 41 angeordnet seien. Sie kann auch in einem anderen Bereich der Bedien-Einrichtung 31 angeordnet sein. Sie ist vorzugsweise im Bereich des Bodens des Gehäuse-Unterteils 33 angeordnet.

In Fig. 6 ist exemplarisch eine Explosionsdarstellung eines Einsatzes 44 mit einer Bedien-Einrichtung 31 gezeigt. Insbesondere die Details der Bedien-Einrichtung 31 sind rein exemplarisch und nicht einschränkend zu verstehen. Die Bedien-Einrichtung 31 kann insbesondere entsprechend der vorhergehenden Beschreibung ausgebildet sein.

Der Einsatz 44 umfasst eine Halterahmen-Element 46. Das Halterahmen-Element 46 ist bevorzugt aus einem Kunststoff, insbesondere einem hitzebeständigen Kunststoff, ausgebildet. Das Halterahmen-Element 46 ist im Wesentlichen als Vierkantrohr ausgebildet. Das Halterahmen-Element 46 weist an zwei gegenüberliegenden Seiten Öffnungen 47 auf.

An den zwei einander gegenüberliegenden Längsseiten 48 des Halterahmen-Elements 46 sind Abdeckungen 49, 50 angeordnet. Die Abdeckungen 49, 50 sind vorzugsweise aus Edelstahl ausgebildet. Die Abdeckungen 49, 50 sind vorzugsweise mit dem Halterahmen-Element 46 verklebt. Alternativ können die Abdeckungen 49, 50 mit einer beliebigen temporären oder permanenten Fügetechnik, wie beispielsweise einer Verschraubung, einer Vernietung, einer Verschweißung oder mittels Magneten, mit dem Halterahmen-Element 46 verbunden sein.

An zumindest einer der Stirnseiten 51 des Halterahmen-Elements 46 ist ein Kopplungsabschnitt 52 vorgesehen. Der Kopplungsabschnitt 52 bildet einen Fortsatz zum Vierkantrohr aus. Im Kopplungsabschnitt 52 ist die Schnittstelle 39 zum Anordnen, insbesondere zum Verbinden, der Eingabe-Einrichtung 36 vorgesehen. Ferner dient der Kopplungsabschnitt 52 zum Koppeln des Halterahmen-Elements 46 mit einer Antriebseinheit. Varianten der Antriebseinheit werden in den folgenden Figuren näher erläutert.

Im Halterahmen-Element 46 kann eine nicht gezeigt Filter-Einrichtung mit einem Filtereinsatz angeordnet sein. Bei der Filter-Einrichtung kann es sich um einen Fettfilter, einen Geruchsfilter oder einem kombinierten Fett- und Geruchsfilter handeln. Die Filter-Einrichtung kann beispielweise als Aktivkohlefilter, Streckmetallfilter, Papierfilter, Vliesfilter oder Labyrinthfilter ausgebildet sein, der einem oder mehrere derartige Filter, insbesondere sequentiell angeordnet, aufweisen.

In Fig. 7 ist eine Seitenansicht des in Fig. 6 gezeigten Halterahmen-Elements 46, insbesondere des Kopplungsabschnitts 52 gezeigt. Hierbei ist die Schnittstelle 39 genauer gezeigt. Die Schnittstelle weist Kontakt-Element 40 auf. Bei den Kontakt-Elementen 40 kann es sich um stiftförmige, federgelagerte Elemente oder als flächige, fest angeordnete Elemente handeln.

Alternativ kann eine kontaktlose Schnittstelle, wie beispielsweise WLAN, NFC, Bluetooth oder anderes vorgesehen sein.

In den Fig. 8 bis 12 ist ein erstes Antriebskonzept zum Verlagern des in Fig. 6 und 7 gezeigten Einsatzes 44 mit der Bedien-Einrichtung 31 dargestellt.

In Fig. 8 sind Komponenten des ersten Antriebskonzepts dargestellt.

Der Einsatz 44 ist in einem Schacht 24 mit einem Wölbungsabschnitt 53 angeordnet. Der Wölbungsabschnitt 53 weist einen Querschnitt mit zwei Kreissegmenten auf. Die Bedien-Einrichtung 31 ist in einem zusammengesetzten Zustand, wie in Fig. 9, 10, 11 und 13 gezeigt, in dem Wölbungsabschnitt 53 angeordnet.

Allgemein sind der Schacht 24 und der Wölbungsabschnitt 53 Abschnitte eines Einströmkanals.

Zum Verlagern der Bedien-Einrichtung 31 ist ein Antrieb 54 vorgesehen. Der Antrieb 54 weist insbesondere einen Elektromotor auf. Der Antrieb 54 ist an einer ersten Stirnseite 63 des Schachts 24 angeordnet. Am Antrieb 54 ist ein erstes Zahnrad 56 angeordnet. Das Zahnrad 56 steht, wie besonders gut in Fig. 9 erkenntlich, mit einem zweiten Zahnrad 60 und einem dritten Zahnrad 61 in Wirkverbindung.

Das zweite Zahnrad 60 ist auf einer dem Schacht 24 zugewandten Seite mit einem Hebelelement 55 verbunden. Das dritte Zahnrad 61 ist mit einer Antriebsstange 62 in Wirkverbindung. Die Antriebsstange 62 ist an der Außenseite des Wölbungsabschnitts 53 drehbar gelagert. An einer der ersten Stirnseite 63 gegenüberliegenden zweiten Stirnseite 64 ist ein viertes Zahnrad 65 angeordnet. Das vierte Zahnrad 65 steht mit einem fünften Zahnrad 66 in Wirkverbindung, welches wiederrum mit einem sechsten Zahnrad 67 in Wirkverbindung steht. Das sechste Zahnrad 67 ist mit einem Hebelelement 68 verbunden.

Die Zahnräder 56, 60 und 61 sind spiegelsymmetrisch zu den Zahnrädern 66, 67 und 65 angeordnet.

Über die Zahnräder 56, 60, 61, 65, 66, 67 sowie über die Antriebsstange 62 kann der Antrieb 54 die beiden Hebelelemente 55, 68 simultan in eine Drehbewegung versetzen.

Das Hebelelement 55 ist auf einer ersten Seite in einer Ausnehmung 57 einer Kopplungsplatte 58 angeordnet. Auf einer zweiten Seite ist das Hebelelement 55 in einem Langloch 69 des zweiten Zahnrads 60 angeordnet. Das Hebelelement 55 wird exzentrisch durch das zweite Zahnrad 60 in eine Drehbewegung versetzt.

Die Kopplungsplatte 58 ist vergrößert in Fig. 12 gezeigt. Die Kopplungsplatte 58 ist am Kopplungsabschnitt 52 des Halterahmen-Elements 46 angeordnet. Die Kopplungsplatte 58 kann materialschlüssig, formschlüssig und/oder kraftschlüssig an dem Haltrahmen-Element 46 angeordnet sein. Feiner weist die Kopplungsplatte 58 eine Aussparung, insbesondere eine Führungsnut 59, auf, welche mit einem nicht gezeigten Führungselement des Schachts 24 zur Führung der Verfahrbewegung zusammenspielt.

Das Hebelelement 68 ist auf einer ersten Seite in einem Langloch 71 des sechsen Zahnrads 67 angeordnet. Auf einer zweiten Seite ist ein Zapfen 70 des Hebelelements 68 in einer U-förmigen Nut 72 einer zweiten Kopplungsplatte 73 angeordnet. Die U-förmige Nut 72 weist einen Kreissegmentabschnitt sowie zwei Linearabschnitte auf. Bei Bewegung des Zapfens 70 in den Linearabschnitten der U-förmigen Nut 72 wird die Bedien-Einrichtung 31 in Einbauposition nach oben linear angehoben oder nach unten abgesenkt. Bei Bewegung des Zapfens 70 in dem Kreissegmentabschnitt der U-förmigen Nut 72 wird die Bedien-Einrichtung 31 verschwenkt, insbesondere um eine Längsachse, insbesondere um eine horizontale Längsachse.

Ein exemplarisches Kochfeldsystem 1 mit einem derartigen Bewegungskonzept ist in Fig. 13 gezeigt.

Der Bewegungsablauf der Bedien-Einrichtung beim Verlagern aus einer Einström-Position in eine Verschluss-Position läuft wie folgt beschrieben ab.

In Fig. 9 ist die Bedien-Einrichtung 31 in einer die Eintrittsöffnung 5 der Dunstabzugsvorrichtung 4 freigegebenen Einström-Position gezeigt. Die Eintrittsöffnung 5 wird auch als Einströmöffnung bezeichnet. Die Bedien-Einrichtung 31 ist in einer aktivierten Position, in welcher die Eingabe-Einrichtung 36 zugänglich ist und das Halterahmen-Element 46 einen Kanalabschnitt zum Abzug von Kochdünsten freigibt. Bei Abschaltung des Kochfeldsystems 1 wird der Antrieb 54 durch Betätigung eines nicht gezeigten Betätigungsmechanismuses aktiviert. Der Betätigungsmechanismus kann hierbei ein Schalter, Bedienknebel, Touchscreen oder die Steuereinheit sein.

Durch die Aktivierung des Antriebs 54 werden die Hebelelemente 55, 68 in Bewegung versetzt. Durch die Linearabschnitte der U-förmigen Nut 72 sowie der Ausführung des Hebelelements 55 wird die Bedien-Einrichtung 31 zunächst linear in den Wölbungsabschnitt 53 des Schachts 24 abgesenkt. Anschließend wird die Bedien-Einrichtung 31 um 90° verdreht. Eine Zwischenposition dieser Drehbewegung ist in Fig. 10 gezeigt.

Nach Verdrehung der Bedien-Einrichtung 31 um 90° wird die Bedien-Einrichtung 31 durch den Linearabschnitt der U-förmigen Nut 72 linear nach oben Verfahren. In dieser Position ist die Abdeckung 49 parallel zum oberen Rand des Schachts 24 ausgerichtet. In einer auch als Verschluss-Position bezeichneten Anschlagsposition verschließt der Einsatz 44, insbesondere die Abdeckung 49, die Kochdunst-Eintrittsöffnung 5 des Schachts vollständig. Die Bedien-Einrichtung 31 in im Wölbungsabschnitt 53 des Schachts 24 angeordnet. Das Kochfeldsystem 1 befindet sich im deaktivierten Zustand.

Der oben erläuterte Vorgang ist vollständig reversibel. Die Bedien-Einrichtung 31 kann um 90° in einer umgekehrten Drehrichtung verschwenkt werden um die Kochdunst-Eintrittsöffnung freizugeben.

Um zu gewährleisten, dass Eingabe-Einrichtung 36 auch nach einem Verdrehen der Bedien-Einrichtung 31 noch funktionsfähig ist, weist das Antriebskonzept eine in Fig. 8 und 12 gezeigte flexible Platine 97 auf. Die flexible Platine 97 ist an der Kopplungsplatte 58 angeordnet. Sie kann sich mit Rotation der Bedien-Einrichtung 31 verformen. Die flexible Platine 97 ist insbesondere elastisch und/oder plastisch verformbar. Anstelle einer flexiblen Platine 97 kann ein Flachkabel gewählt werden. Eine flexible Platine 97 ist weniger anfällig gegenüber Kabelbrüchen im Vergleich zu einem Flachkabel.

In den Fig. 14 und 15 ist ein zweites Antriebskonzept schematisch gezeigt. Das Antriebskonzept weist eine relativ zum Einströmkanal positionsfeste U-förmige Nut 74 auf. Die U-förmige Nut 74 weist einen Kreissegmentabschnitt sowie zwei Linearabschnitte auf. Sie bildet eine Führungskulisse im Mittelpunkt des Kreissegmentabschnitts ist ein erster Hebel 75 über eine Zapfen 76 drehbar gelagert. Der Hebel 75 kann über den Zapfen 76 über einen Antrieb direkt oder indirekt über Zahnräder oder einen Zahnriemen angetrieben werden.

Der Hebel 75 weist zudem ein Langloch 77 auf. In dem Langloch 77 ist ein Zapfen 78 eines zweiten Hebels 79 angeordnet. Der Zapfen 78 des zweiten Hebels 79 ist in der U-förmige Nut 74 geführt. Der Zapfen 78 bildet einen Kulissenstein. Der zweite Hebel 79 ist drehfest mit dem Halterahmen-Element 46 der Bedien-Einrichtung 31 verbunden.

Durch eine Drehung des ersten Hebels 75 wird der Zapfen 78 des zweiten Hebels 79 in der U-förmige Nut 74 geführt. Im Linearabschnitt der U-förmigen Nut 74 wird die Bedien-Einrichtung 31 linear angehoben oder abgesenkt. Im Kreissegmentabschnitt wird die Bedien-Einrichtung 31 durch die drehfest Verbindung mit dem zweiten Hebel 79 verdreht.

Das Verlagern der Bedien-Einrichtung 31 von einer aktivierten in eine deaktivierte Position sowie von einer deaktivierten in eine aktivierte Position läuft wie oben zu Fig. 8 bis 13 beschrieben ab.

In Fig. 15 ist ein Kochfeldsystem 1 mit einem derartigen zweiten Antriebskonzept gezeigt.

In den Fig. 16 bis 20 ist ein drittes Antriebskonzept schematisch gezeigt. In Fig. 16 sind hierbei die einzelnen Komponenten des Antriebskonzepts in einer Explosionsdarstellung gezeigt.

Der Einsatz 44 umfasst das in Fig. 6 und 7 näher erläuterte Halterahmen-Element 46 mit der Eingabe-Einrichtung 36. Ferner sind dargestellt ein Schacht 24 mit einem Wölbungsabschnitt 53, zwei Kopplungsplatten 80, 81, zwei Antriebe 82, 83, zwei Antriebsriemen 84, 85, eine Antriebsstange 86, zwei Antriebsräder 87, 88 und eine Führungsplatte 89.

Der erste Antrieb 82 ist an der Führungsplatte 89 angeordnet. Die Führungsplatte 89 ist linear verschiebbar in einem Führungsabschnitt 90 des Schachts 24 angeordnet. Der Antrieb 82 ist drehfest mit einem Zapfen 91 der Kopplungsplatte 80 verbunden. Der Zapfen 91 ist hierbei durch eine Bohrung 92 der Führungsplatte 89 geführt. Die Kopplungsplatte 80 ist drehfest mit dem Kopplungsabschnitt 52 des Halterahmen-Elements 46 verbunden. Das Halterahmen-Element 46 kann durch Betrieb des ersten Antriebs 82 in eine Rotationsbewegung versetzt werden. Eine rotierte Stellung ist Fig. 18 gezeigt.

Der zweite Antrieb 83 ist drehfest mit der Antriebsstange 86 verbunden. Die Antriebsstange 86 ist im oder am Gehäuse des Schachts 24 gelagert. Die Antriebsstange 86 weist endseitig jeweils Antriebsräder 93 auf. Die Antriebsräder 93 stehen jeweils mit einem Antriebsriemen 84, 85 in Wirkverbindung. Die Antriebsriemen 84, 85 stehen zusätzlich mit den Antriebsrädern 87, 88 in Wirkverbindung. Insgesamt kann der zweite Antrieb 83 das erste Antriebsrad 87 über die Antriebsstange 86 und den Antriebsriemen 84 in Rotation versetzen und das zweite Antriebsrad 88 über die Antriebsstange 86 und den Antriebsriemen 85.

Die Antriebsräder 87, 88 weisen jeweils einen nur bei dem Antriebsrad 88 sichtbaren exzentrischen Zapfen 94 auf. Der exzentrische Zapfen 94 des Antriebsrads 87 in im horizontal verlaufenden Langloch 95 der linearen Führungsplatte 89 angeordnet. Ebenfalls ist ein der exzentrische Zapfen 94 des zweiten Antriebsrads 88 in einem nicht gezeigten horizontal verlaufenden Langloch eines Führungsabschnitts 96 der Kopplungsplatte 81 angeordnet. Der Führungsabschnitt 96 ist in Fig. 19 ersichtlich.

Bei Rotation des Antriebs 83 und damit der Antriebsräder 87, 88 wird der exzentrische Zapfen 94 entlang einer Kreisbahn bewegt. Durch das Langloch 95 wird lediglich die senkrechte Komponente der Kreisbewegung auf die Führungsplatte 89 und den Führungsabschnitt 96 übertragen. Das Halterahmen-Element 46 kann durch Betrieb des zweiten Antriebs 82 in eine Linearbewegung versetzt werden.

Die Position der einzelnen Komponenten im zusammengesetzten Zustand wird durch Fig. 20 gezeigt.

Der Bewegungsablauf des Antriebskonzepts kann wie folgt ablaufen. In Fig. 17 ist der Einsatz 44 in der Einström-Position gezeigt. Die Bedien-Einrichtung 31 befindet sich hierbei in einem aktivierten Zustand. Im aktivierten Zustand ist die Kochdunst-Eintrittsöffnung 5 freigegeben und die Eingabe-Einrichtung 36 zugänglich.

Bei Abschaltung des Kochfeldsystems 1 wird zunächst der zweite Antrieb 83 aktiviert. Der zweite Antrieb 83 bewirkt eine Linearbewegung des Halterahmen-Elements 46 nach unten. Nach Abschluss der Linearbewegung wird der zweite Antrieb 83 deaktiviert und der erste Antrieb 82 aktiviert. Der erste Antrieb 82 bewirkt eine Rotationsbewegung des Halterahmen-Elements 46. Die Rotationsbewegung wird bevorzugt dann durch Abschaltung des ersten Antriebs 82 gestoppt, wenn die Abdeckung 49 horizontal ausgerichtet ist. Anschließend wird der zweite Antrieb 83 aktiviert. Der zweite Antrieb 83 kann sich insbesondere in die entgegengesetzte Richtung drehen wie der erste Antrieb 82. Das Halterahmen-Element 46 wird hierdurch linear angehoben bis die Abdeckung 49 die Kochdunst-Eintrittsöffnung in der Verschluss-Position vollständig verschließt.

Bei einer Aktivierung des Kochfeldsystems wird der oben beschriebene Ablauf in umgekehrter Reihenfolge abgearbeitet, wodurch die Kochdunst-Eintrittsöffnung 5 freigegeben wird und die Eingabe-Einrichtung 36 in eine zugängliche Position versetzt wird.

Das dritte Antriebskonzept ist besonders vorteilhaft, da die Linearbewegung und die Rotationsbewegung vollständig entkoppelt sind und beliebig einzeln angesteuert werden können.

Die Ausführungsformen gemäß der Fig. 14 bis 20 weisen bevorzugt ebenfalls eine nicht gezeigte flexible Platine 97 auf. Die flexible Platine stellt sicher, dass die Verbindung zur Eingabe-Einrichtung 36 nicht unterbochen wird.

In den Figuren 22A und 22B ist exemplarisch und schematisch eine Variante der Bedien-Einrichtung 31 dargestellt, mittels welcher die Einström-Öffnung in der ersten Position (Einström-Position; Fig. 22A) teilweise freigebbar und in einer zweiten Position (Verschluss-Position; Fig. 22B) verschließbar ist.

Die Bedien-Einrichtung 31 kann hierzu verschwenkt werden.

Die Bedien-Einrichtung 31 kann insbesondere durch Verschwenkung um 180°, insbesondere um eine horizontale Achse zwischen der Einström-Position und der Verschluss-Position verlagert werden.

Für weitere Details der Bedien-Einrichtung 31 und/oder deren Verschwenkbarkeit sei auf die vorhergehende Beschreibung verwiesen. Insbesondere kann die Bedien-Einrichtung 31 auch bei dieser Variante Bestandteil eines Einsatzes mit einem oder mehreren Filter-Elementen sein.

## Patentansprüche

1. Einrichtung (31) zum Bedienen eines Kücheneinbaugeräts in Form eines Kochfelds und/oder einer Dunstabzugs-Vorrichtung aufweisend
1.1. ein Gehäuse (32) zur Aufnahme von elektronischen Bauteilen,
1.2. eine Schnittstelle (39) zur Übertragung von Daten und/oder Energie,
1.3. wobei die Einrichtung (31) als separates Bauteil ausgebildet ist,
1.4. wobei das Gehäuse (32) spülmaschinenfest ausgebildet ist,
1.5. **dadurch gekennzeichnet, dass** die Einrichtung (31) in eine Einström-Öffnung einer Dunstabzugs-Vorrichtung einsetzbar ist.

2. Einrichtung (31) gemäß Anspruch 1, **dadurch gekennzeichnet, dass** das Gehäuse (32) ein oder mehrere Aufnahme-Elemente oder Aufnahme-Strukturen und/oder ein oder mehrere Führungselemente aufweist.

3. Einrichtung (31) gemäß einem der vorhergehenden Ansprüche,
**dadurch gekennzeichnet, dass** die Schnittstelle (39) elektrisch leitfähige Kontakt-Elemente (40) und/oder einen oder mehrere Kanäle zur drahtlosen Daten- und/oder Energieübertragung aufweist.

4. Einrichtung (31) gemäß einem der vorhergehenden Ansprüche,
**dadurch gekennzeichnet, dass** sie ein Eingabe-Element in Form eines berührungsempfindlichen Sensors oder Bildschirms (37) zur Eingabe von Steuer-Daten aufweist.

5. Einrichtung (31) gemäß einem der vorhergehenden Ansprüche **dadurch gekennzeichnet, dass** sie einen Bildschirm (37) aufweist, welcher direkt an eine Abdeckung (34) gebondet ist.

6. Einrichtung (31) gemäß einem der vorhergehenden Ansprüche,
**dadurch gekennzeichnet, dass** sie einen Lautsprecher (43) und/oder einen Schwingspulenantrieb aufweist.

7. Einrichtung (31) gemäß einem der vorhergehenden Ansprüche,
**dadurch gekennzeichnet, dass** sie derart in eine Einström-Öffnung einer Dunstabzugs-Vorrichtung einsetzbar ist, dass die Einström-Öffnung in einer ersten Position der Einrichtung (31) zumindest teilweise freigegeben ist und in einer zweiten, um 180° verschwenkten Position der Einrichtung (31) die Einström-Öffnung im Wesentlichen vollständig, insbesondere vollständig, verschlossen ist.

8. Einrichtung (31) gemäß einem der vorhergehenden Ansprüche,
**dadurch gekennzeichnet, dass** sie Bestandteil eines Filtereinsatzes (12) ist.

9. Einrichtung (31) gemäß einem der vorhergehenden Ansprüche **dadurch gekennzeichnet, dass** sie mit einem Filtereinsatz (12) oder einem Bestandteil eines Filtereinsatzes (12) verrastbar oder mittels eines oder mehrerer Magnete lösbar verbindbar ist.

10. Anordnung einer Einrichtung (31) zum Bedienen eines Kücheneinbaugeräts in Form eines Kochfelds und/oder einer Dunstabzugs-Vorrichtung gemäß einem der vorhergehenden Ansprüche in einer in Einströmöffnung (5) einer Dunstabzugs-Vorrichtung (4), **dadurch gekennzeichnet, dass** ein Bildschirm (37) der Einrichtung (31) flächenbündig mit einem die Einströmöffnung (5) zumindest teilweise umgebenden Rahmen () und/oder einer Oberfläche eines benachbart zur Einströmöffnung angeordneten Kochfeldes abschließt.

11. Einsatz (12) zum Einsetzen in eine Einströmöffnung (5) einer Dunstabzugs-Vorrichtung (4) aufweisend
11.1. eine werkzeuglos abnehmbare Bedien-Einrichtung (31) gemäß einem der vorhergehenden Ansprüche und
11.2. eine Filter-Einrichtung (13) zum Filtern von Kochdünsten und/oder ein Auffang-Element (14) zum Auffangen von Flüssigkeit.

12. Dunstabzugs-Vorrichtung (4) aufweisend
12.1. eine von einem Rahmen (29) umfangsseitig zumindest teilweise umgebene Einströmöffnung (5) und
12.2. eine Bedien-Einrichtung (31),
12.3. wobei die Bedien-Einrichtung (31) reversibel in die Einströmöffnung (5) eingesetzt werden kann, wobei sie den durch die Einströmöffnung (5) definierten maximalen Strömungsquerschnitt verringert, und wobei eine Oberfläche der Bedien-Einrichtung (31) flächenbündig mit einer Oberkante des Rahmens (29) abschließt.

13. Dunstabzugs-Vorrichtung (4) gemäß Anspruch 12, **dadurch gekennzeichnet, dass** die Bedien-Einrichtung (31) mittels eines oder mehrerer flexibler Platinen in energie- und/oder daten-übertragender Weise mit einer oder mehreren weiteren Komponenten verbunden ist.

14. Kochfeld-System (1) aufweisend
14.1. ein oder mehrere Kochfelder (2),
14.2. ein oder mehrere Dunstabzugs-Vorrichtungen (4),
14.3. ein oder mehrere Bedien-Einrichtungen (31) gemäß einem der Ansprüche 1 bis 9.

15. Bedien-System zum Bedienen eines Kücheneinbaugeräts in Form eines Kochfelds und/oder einer Dunstabzugs-Vorrichtung aufweisend
15.1. eine Steuer-Einrichtung welche in datenübertragender Weise
15.1.1. sowohl mit einer Bedien-Einrichtung (31) gemäß einem der Ansprüche 1 bis 9
15.1.2. als auch mit einem oder mehreren Bedien-Knebeln (7) verbunden ist.
